# EUROPÄISCHE PATENTANMELDUNG

(11) **EP 4 786 303 A1**
(43) Veröffentlichungstag der Anmeldung: **05.08.2026**
(21) Anmeldenummer: 26151657.9
(22) Anmeldetag: 13.01.2026
(51) Int. Cl.: B61D 17/04, B61D 17/06, B61D 17/08

(54) **ANORDNUNG FÜR EIN SCHIENENFAHRZEUG MIT EINEM FÜHRERKABINENMODUL UND EINEM WAGENKASTEN**

(30) Priorität: 31.01.2025 EP 25305146
(71) Anmelder: ALSTOM Holdings, 93400 Saint-Ouen-sur-Seine (FR)
(72) Erfinder: Fieck, Britta, 16761 Hennigsdorf (DE); Seidler, Hendrik, 16562 Hohen Neuendorf (DE); Liesenberg, Burkhart, 16548 Glienicke (DE); Rudolph, Lutz, 16761 Hennigsdorf (DE); Mieth, David, 16556 Hohen Neuendorf (DE); Warnt, Nico, 13127 Berlin (DE); Piasetzki, Adrian, 13127 Berlin (DE)
(74) Vertreter: Brunotte, Joachim Wilhelm Eberhard

(57) **Zusammenfassung**

Vorgeschlagen wird eine Anordnung (1;11;101) für ein Schienenfahrzeug, aufweisend ein Führerkabinenmodul (F) und einen Wagenkasten (W),
wobei das Führerkabinenmodul (F) eine erste Seitenwand (SW1;SW101) und eine zweite Seitenwand (SW2) aufweist,
wobei die erste Seitenwand (SW1;SW101) sich auf der linken Fahrzeugseite befindet und die zweite Seitenwand (SW2) sich auf der rechten Fahrzeugseite befindet,
wobei an der ersten Seitenwand (SW1;SW101) eine erste Ausnehmung (A1;A101) und/oder ein erster Vorsprung (V1;V101) vorgesehen ist/sind,
wobei die erste Ausnehmung (A1;A101) und/oder der erste Vorsprung (V1;V101) jeweils eine Längsausdehnung aufweist/aufweisen, die sich entlang einer Fahrzeuglängsrichtung (x) erstreckt, und jeweils eine Querausdehnung aufweist/aufweisen, die sich entlang einer Fahrzeugquerrichtung (y) erstreckt,
wobei der Wagenkasten (W) einen ersten komplementären Vorsprung (KV1;KV101) aufweist, der sich in die erste Ausnehmung (A1;A101) erstreckt, und/oder der Wagenkasten (W) eine erste komplementäre Ausnehmung (KA1;KA101) aufweist, in die sich der erste Vorsprung (V1;V101) erstreckt,
wobei an der zweiten Seitenwand (SW2) eine zweite Ausnehmung (A2) und/oder ein zweiter Vorsprung (V2) vorgesehen ist/sind,
wobei die zweite Ausnehmung (A2) und/oder der zweite Vorsprung (V2) jeweils eine Längsausdehnung aufweist/aufweisen, die sich entlang einer Fahrzeuglängsrichtung (x) erstreckt, und jeweils eine Querausdehnung aufweist/aufweisen, die sich entlang einer Fahrzeugquerrichtung (y) erstreckt,
wobei der Wagenkasten (W) einen zweiten komplementären Vorsprung (KV2) aufweist, der sich in die zweite Ausnehmung (A2) erstreckt, und/oder der Wagenkasten (W) eine zweite komplementäre Ausnehmung (KA2) aufweist, in die sich der zweite Vorsprung (V2) erstreckt.

Weiterhin werden ein Herstellungsverfahren und ein Schienenfahrzeug mit der Anordnung vorgeschlagen.

## Beschreibung

Die vorliegende Erfindung betrifft eine Anordnung für ein Schienenfahrzeug, aufweisend ein Führerkabinenmodul und einen Wagenkasten, und ein Herstellungsverfahren der Anordnung. Weiterhin wird ein Schienenfahrzeug, das die Anordnung aufweist, vorgeschlagen.

Schienenfahrzeuge, zum Beispiel Regionalzüge, Fernzüge oder Hochgeschwindigkeitszüge, weisen Tragstrukturen auf, die in Modulbauweise gefertigt sein können. Dies kann insbesondere Teilbereiche oder Bestandteile eines Wagenkastens betreffen und/oder an dem Wagenkasten montierte Baugruppen.

In der WO 2009/146 942 A1 wird beispielsweise ein Wagenkasten gezeigt, der zwei Endmodule aufweist, von denen mindestens eines eine seitliche Zugangstür aufweist. In der EP 0 624 501 B1 wird zum Beispiel ein Modulkonzept für einen Doppelstock-Eisenbahnwagenkörper beschrieben, der aus verschiedenen gestalteten Modulen zusammengefügt ist, wobei die verschiedenen Module innerhalb eines zugeordneten Bereichs unterschiedlich kombiniert werden können. Hierzu zählen u. a. ein Oberdeck-Modul, ein Unterdeckmodul und ein Führerstandsmodul. Weiteren Stand der Technik bildet die EP 1 000 841 A1, in der ein modularer Wagenkasten mit einem Fahrzeugboden, Seitenwänden und einem Dach vorgestellt wird, wobei der Fahrzeugboden zumindest eine Bodenplatte und seitliche Längsträger aufweist und die Seitenwände jeweils Spanten und zumindest einen oberen Längsträger enthalten. Der Fahrzeugboden bildet hierbei gemeinsam mit den Spanten und den oberen Längsträgern der Seitenwände ein durch Kaltfügetechnik vereinigtes, tragendes Innenskelett des Wagenkastens.

Eine modulare Bauweise bietet mehrere Vorteile. Insbesondere eröffnet sich die Möglichkeit, durch Vorfertigung von Modulen eine Serienproduktion effizient und kostengünstig zu gestalten. Die Produktion der Module kann, bevor sie zum Beispiel zu einem Wagenkasten zusammengefügt oder mit einem Wagenkasten verbunden werden, örtlich getrennt in ausgelagerten Produktionsstätten erfolgen. Zudem sind für einzelne Module maßgeschneiderte Vorgaben in Bezug auf Design, Festigkeit, Tragfähigkeit definierbar und separat umsetzbar.

Ein Crash-Szenario, auf das Augenmerk zu legen ist, betrifft die Crash-Sicherheit in Bezug auf Unfälle an Bahnübergängen, bei denen ein Schienenfahrzeug auf einen LKW in Querrichtung, insbesondere einen Sattelzug mit Sattelauflieger, oder einen Anhänger trifft. Bei derartigen Unfällen verformt sich durch den Aufprall vorne am Schienenfahrtzeug der Sattelauflieger oder Anhänger häufig derart, dass er sich um den Frontbereich des Schienenfahrzeugs herum legt. Betroffen von einem solchen Aufprall sind daher sowohl der Frontbereich als auch seitliche Bereiche einer Führerkabine.

Es ist eine Aufgabe der vorliegenden Erfindung, die Stabilität, insbesondere die Crashsicherheit eines Schienenfahrzeugs im Frontbereich, und hier insbesondere im Hinblick auf die genannten Unfälle mit Sattelaufliegern oder Anhängern, zu verbessern und gleichsam eine einfache Montierbarkeit und eine einfache Auswechselbarkeit eines Führerkabinenmoduls an einem Wagenkasten zu realisieren. Eine weitere Aufgabe ist es, die Festigkeit und den Komfort eines Führerkabinenmoduls zu verbessern.

Gemäß einem Grundgedanken der vorliegenden Erfindung wird ein Führerkabinenmodul für ein Schienenfahrzeug vorgeschlagen, das in einem Befestigungsbereich oder Verbindungsbereich einen Vorsprung oder eine Ausnehmung aufweist. Unter einem Befestigungsbereich wird ein Bereich verstanden, der ein Verbindungsbereich ist und außerdem eine Befestigung der miteinander verbundenen Teile bewirkt. Das Führerkabinenmodul kann insbesondere einen ersten derartigen Befestigungsbereich oder Verbindungsbereich an der linken Fahrzeugseite und einen zweiten derartigen Befestigungsbereich oder Verbindungsbereich an der rechten Fahrzeugseite aufweisen. Insbesondere ist vorgesehen, dass das Führerkabinenmodul in zumindest einem der Befestigungsbereiche oder Verbindungsbereiche und vorzugsweise in allen hier beschriebenen Befestigungsbereichen oder Verbindungsbereichen mit dem Wagenkasten des Schienenfahrzeugs verbunden ist/wird. **In** Bezug auf die Begriffe "links" und "rechts" wird angenommen, dass das Führerkabinenmodul in Einbaulage in dem Schienenfahrzeug betrachtet wird. Gemeint sind die linke Fahrzeugseite und die rechte Fahrzeugseite. Eine Anordnung "links" oder auf der linken Fahrzeugseite kann insbesondere bedeuten, dass eine Anordnung in der linken Hälfte des Schienenfahrzeugs vorliegt, die links von einer mittigen Fahrzeuglängsachse (eine Fahrzeuglängsachse wird für gewöhnlich im Schienenfahrzeugbau x-Achse genannt) oder von einer mittigen x-z-Ebene (eine Fahrzeughochachse wird für gewöhnlich im Schienenfahrzeugbau z-Achse genannt) des Schienenfahrzeugs liegt. Hierbei kann das Schienenfahrzeug als auf den Schienen befindlich betrachtet werden. Eine Anordnung "rechts" oder auf der rechten Fahrzeugseite kann insbesondere bedeuten, dass eine Anordnung in der rechten Hälfte des Schienenfahrzeugs vorliegt, die rechts von der mittigen Fahrzeuglängsachse durch das Schienenfahrzeug liegt. Hierbei kann das Schienenfahrzeug als auf den Schienen befindlich betrachtet werden. Eine Fahrzeuglängsachse kann sich entlang und/oder in einer Geradeaus-Fahrtrichtung (die bei Schienenfahrzeugen allgemein eine Fahrzeuglängsrichtung ist) des Schienenfahrzeugs erstrecken, z. B. der Vorwärtsfahrtrichtung bei Geradeausfahrt.

Eine Fahrzeuglängsrichtung kann sich entlang und/oder bevorzugt genau in einer oder parallel zu einer Fahrzeuglängsachse des Schienenfahrzeugs erstrecken. Die x-Achse kann entlang und/oder bevorzugt genau in der Vorwärtsfahrtrichtung (bei Geradeausfahrt) des Schienenfahrzeugs verlaufen. Eine Fahrzeuglängsrichtung kann demgemäß insbesondere entlang der Vorwärtsfahrtrichtung (bei Geradeausfahrt) des Schienenfahrzeugs verlaufen und/oder dieser entsprechen oder ihr genau entgegengesetzt sein. Eine Fahrzeuglängsrichtung kann insbesondere von hinten nach vorne in Bezug auf das Schienenfahrzeug zeigen oder von vorne nach hinten. Diese Bemerkungen gelten allgemein für Verwendungen des Begriffs der Fahrzeuglängsrichtung.

Der erste Befestigungsbereich oder Verbindungsbereich und der zweite Befestigungsbereich oder Verbindungsbereich können sich insbesondere jeweils entlang einer Fahrzeuglängsrichtung erstrecken. Innerhalb des ersten Befestigungsbereichs oder Verbindungsbereichs kann ein erster Vorsprung und/oder eine erste Ausnehmung am Führerkabinenmodul vorliegen. Der erste Vorsprung und/oder die erste Ausnehmung kann/können sich insbesondere entlang einer Fahrzeuglängsrichtung erstrecken.

Eine Fahrzeugquerrichtung kann z. B. sich entlang und/oder bevorzugt genau in Richtung einer Fahrzeugquerachse des Schienenfahrzeugs erstrecken (eine Fahrzeugquerachse wird für gewöhnlich im Schienenfahrzeugbau y-Achse genannt). Eine Fahrzeugquerrichtung kann z. B., bevorzugt genau, von der rechten auf die linke Fahrzeugseite zeigen oder von der linken auf die rechte Fahrzeugseite. Bevorzugt liegt eine Fahrzeugquerrichtung genau orthogonal zu einer Fahrzeuglängsrichtung. Diese Bemerkungen gelten allgemein für Verwendungen des Begriffs der Fahrzeugquerrichtung.

Wenn das Führerkabinenmodul im Einbauzustand in einem Wagenkasten betrachtet wird, kann der erste Vorsprung mit einer ersten komplementären Ausnehmung am Wagenkasten greifen oder im Eingriff stehen. Die erste Ausnehmung kann mit einem ersten komplementären Vorsprung am Wagenkasten greifen oder im Eingriff stehen. Der erste Vorsprung und/oder die erste Ausnehmung kann/können eine kleine Ausdehnung, zum Beispiel mindestens 0,5 bis 20 cm, entlang einer Fahrzeugquerrichtung und eine große Ausdehnung, zum Beispiel mindestens 10 cm bis 5 Meter, entlang einer Fahrzeuglängsrichtung aufweisen. Der erste komplementäre Vorsprung und/oder die erste komplementäre Ausnehmung kann/können jeweils eine kleine Ausdehnung, zum Beispiel mindestens 0,5 bis 20 cm, entlang einer Fahrzeugquerrichtung und eine jeweils große Ausdehnung, zum Beispiel mindestens 10 cm bis 5 Meter, entlang der Fahrzeuglängsrichtung aufweisen. "Komplementär" kann allgemein insbesondere "geometrisch passend" und/oder "aufeinander passend" und/oder "geometrisch kompatibel" heißen.

Innerhalb des zweiten Befestigungsbereichs oder Verbindungsbereichs kann ein zweiter Vorsprung und/oder eine zweite Ausnehmung am Führerkabinenmodul vorliegen. Der zweite Vorsprung und/oder die zweite Ausnehmung kann/können sich insbesondere entlang der Fahrzeuglängsrichtung erstrecken. Wenn das Führerkabinenmodul im Einbauzustand in einem Wagenkasten betrachtet wird, kann der zweite Vorsprung mit einer zweiten komplementären Ausnehmung am Wagenkasten greifen oder im Eingriff stehen. Die zweite Ausnehmung kann mit einem zweiten komplementären Vorsprung am Wagenkasten greifen oder im Eingriff stehen. Der zweite Vorsprung und/oder die zweite Ausnehmung kann/können eine kleine Ausdehnung, zum Beispiel mindestens 0,5 bis 20 cm, entlang der Fahrzeugquerrichtung und eine große Ausdehnung, zum Beispiel mindestens 10 cm bis 5 Meter, entlang der Fahrzeuglängsrichtung aufweisen. Der zweite komplementäre Vorsprung und/oder die zweite komplementäre Ausnehmung kann/können jeweils eine kleine Ausdehnung, zum Beispiel mindestens 0,5 bis 20 cm, entlang einer Fahrzeugquerrichtung und jeweils eine große Ausdehnung, zum Beispiel mindestens 10 cm bis 5 Meter, entlang der Fahrzeuglängsrichtung aufweisen.

"Greifen" oder "im Eingriff stehen" kann hierbei heißen, dass eine formschlüssige Verbindung besteht. Bei der formschlüssigen Verbindung darf jedoch Spiel bestehen. Eine Berührung (zum Beispiel in der Fahrzeuglängsrichtung oder in der Fahrzeugquerrichtung) kann also im normalen Betrieb des Schienenfahrzeugs vorliegen, muss jedoch nicht zwangsläufig vorliegen. Die genannten Vorsprünge und Ausnehmungen können berührungsfrei oder nur in Teilabschnitten oder an manchen Kontaktbereichen berührend aneinander liegen. Erst im Falle eines Crashs, insbesondere mit einem Sattelauflieger oder Anhänger, kann es dann zu in Folge der Krafteinwirkung zu einer Verschiebung bis hin zu einer Berührung und damit zu einer Kraftübertragung kommen.

Der Wagenkasten wird im Rahmen der vorlegenden Erfindung verstanden als Wagenkasten ohne das Führerkabinenmodul. Das Führerkabinenmodul kann insbesondere einen ersten Längsträger, eine erste Seitenwand oder einen ersten Vertikalträger oder einen ersten kombinierten Vertikal- und Längsträger auf der linken Fahrzeugseite aufweisen, an dem sich der erste Befestigungsbereich oder Verbindungsbereich befinden kann. Der erste Befestigungsbereich oder Verbindungsbereich kann sich insbesondere im unteren Bereich und/oder an einer Unterseite oder an einer unteren Kante des ersten Längsträgers, der ersten Seitenwand, des ersten Vertikalträgers oder des ersten kombinierten Vertikal- und Längsträgers befinden. Das Führerkabinenmodul kann insbesondere einen zweiten Längsträger, eine zweite Seitenwand oder einen zweiten Vertikalträger oder einen zweiten kombinierten Vertikal- und Längsträger auf der rechten Fahrzeugseite aufweisen, an dem sich der zweite Befestigungsbereich oder Verbindungsbereich befinden kann. Der zweite Befestigungsbereich oder Verbindungsbereich kann sich insbesondere im unteren Bereich und/oder an einer Unterseite oder an einer unteren Kante des zweiten Längsträgers, der zweiten Seitenwand, des zweiten Vertikalträgers oder des zweiten kombinierten Vertikal- und Längsträgers befinden.

Das Führerkabinenmodul kann insbesondere, zum Beispiel zur Verbindung mindestens eines der genannten Teile auf der linken Seite mit mindestens einem der genannten Teile auf der rechten Seite einen Querträger, eine Quertraverse und/oder eine frontal in Fahrtrichtung angeordnete Querwand aufweisen. Das Führerkabinenmodul kann, auch und insbesondere in Bezug auf Verbindungsbereiche und die Gestaltung von Verbindungsbereichen, symmetrisch in Bezug auf eine Ebene, die den Wagenkasten (in dem das Führerkabinenmodul im Einbauzustand betrachtet wird), in einer Fahrzeughochrichtung und in einer Fahrzeuglängsrichtung schneidet und längs mittig angeordnet ist, ausgestaltet sein. Das Führerkabinenmodul kann einen Raum für einen Zugführer aufweisen.

Am Führerkabinenmodul können weitere Befestigungen, insbesondere mechanische Verbindungen, z. B. Bolzenverbindungen oder Schraubverbindungen, mit dem Wagenkasten vorhanden sein, zum Beispiel jeweils links und rechts in einem seitlichen Dachübergangsbereich (der z. B. ein Voutenbereich sein kann) und/oder quer in einem Frontbereich.

Insbesondere wird vorgeschlagen eine Anordnung für ein Schienenfahrzeug, aufweisend ein Führerkabinenmodul und einen Wagenkasten,
wobei das Führerkabinenmodul eine erste Seitenwand und eine zweite Seitenwand aufweist, wobei die erste Seitenwand sich auf der linken Fahrzeugseite befindet und die zweite Seitenwand sich auf der rechten Fahrzeugseite befindet,
wobei an der ersten Seitenwand eine erste Ausnehmung und/oder ein erster Vorsprung vorgesehen ist/sind,
wobei die erste Ausnehmung und/oder der erste Vorsprung jeweils eine Längsausdehnung aufweist/aufweisen, die sich entlang einer Fahrzeuglängsrichtung erstreckt, und jeweils eine Querausdehnung aufweist/aufweisen, die sich entlang einer Fahrzeugquerrichtung erstreckt, wobei der Wagenkasten einen ersten komplementären Vorsprung aufweist, der sich in die erste Ausnehmung erstreckt, und/oder der Wagenkasten eine erste komplementäre Ausnehmung aufweist, in die sich der erste Vorsprung erstreckt,
wobei an der zweiten Seitenwand eine zweite Ausnehmung und/oder ein zweiter Vorsprung vorgesehen ist/sind,
wobei die zweite Ausnehmung und/oder der zweite Vorsprung jeweils eine Längsausdehnung aufweist/aufweisen, die sich entlang einer Fahrzeuglängsrichtung erstreckt, und jeweils eine Querausdehnung aufweist/aufweisen, die sich entlang einer Fahrzeugquerrichtung erstreckt,
wobei der Wagenkasten einen zweiten komplementären Vorsprung aufweist, der sich in die zweite Ausnehmung erstreckt, und/oder der Wagenkasten eine zweite komplementäre Ausnehmung aufweist, in die sich der zweite Vorsprung erstreckt.

Insbesondere ist das Führerkabinenmodul an einem Ende (z. B. dem vorderen Ende) des Wagenkastens angeordnet.

Bei den jeweiligen Erwähnungen des Wortes "Fahrzeuglängsrichtung" kann es sich um dieselbe Fahrzeuglängsrichtung handeln. Dies kann auch in Bezug auf weitere beschriebene Ausgestaltungen gelten. Bei den jeweiligen Erwähnungen des Wortes "Fahrzeugquerrichtung" kann es sich um dieselbe Fahrzeugquerrichtung handeln. Dies kann auch in Bezug auf weitere beschriebene Ausgestaltungen gelten. Bei den jeweiligen Erwähnungen des Wortes "Fahrzeughochrichtung" kann es sich um dieselbe Fahrzeughochrichtung handeln. Dies kann auch in Bezug auf weitere beschriebene Ausgestaltungen gelten. Das Schienenfahrzeug kann insbesondere ein Triebfahrzeug und/oder eine Lokomotive und/oder ein erstes Fahrzeug eines Schienenfahrzeugverbunds sein. Das Schienenfahrzeug kann zum Beispiel ein Triebfahrzeug und/oder eine Lokomotive und/oder ein erstes Fahrzeug eines Regionalzugs, eines Schnellzugs, eines Hochgeschwindigkeitszugs, einer Straßenbahn, einer S-Bahn oder einer U-Bahn sein.

Das Führerkabinenmodul kann insbesondere ein zusammenhängendes, integrales Bauelement sein, das aus mehreren Teilen besteht. Das Führerkabinenmodul kann zum Beispiel mehre Teile aufweisen, die mithilfe von Strangpressen hergestellt worden sind.

Insbesondere kann daher die erste Seitenwand, die zweite Seitenwand und/oder zumindest ein Teil des Wagenkastens ein Strangpressprofilteil sein, insbesondere ein Strangpressprofilteil mit jeweils zumindest einer Hohlkammer. Das jeweilige Strangpressprofilteil kann insbesondere aus Metall gefertigt sein, insbesondere Aluminium. Alternativ oder zusätzlich kann an dem Strangpressprofilteil, je nachdem um welches Teil es sich handelt, die erste Ausnehmung, der erste Vorsprung, die zweite Ausnehmung, der zweite Vorsprung, der erste komplementäre Vorsprung, die erste komplementäre Ausnehmung, der zweite komplementäre Vorsprung bzw. die erste komplementäre Ausnehmung ausgebildet sein.

Verbindungen zwischen Teilen des Führerkabinenmoduls können zum Beispiel mithilfe von Fügeverfahren durch lösbare Verbindungen (z. B. Schraubverbindungen) und/oder unlösbare Verbindungen (z. B. Schweißverfahren, Lötverfahren) und/oder bedingt lösbare Verbindungen (z. B. Nietverfahren) hergestellt sein. Neben der ersten Seitenwand und der zweiten Seitenwand kann das Führerkabinenmodul insbesondere einen (oder mehrere) Querträger oder eine Quertraverse (oder mehrere Quertraversen) oder eine Frontwand aufweisen, durch die die erste Seitenwand mit der zweiten Seitenwand verbunden sein kann. Das Führerkabinenmodul kann einen Frontbereich für eine Frontscheibe und auf mindestens einer Fahrzeugseite einen Türausschnitt und/oder einen Fensterausschnitt aufweisen. Das Führerkabinenmodul kann ausgestaltet sein, eine tragende und/oder formgebende Struktur für die Führerkabine des Schienenfahrzeugs darzustellen. Das Führerkabinenmodul kann mindestens teilweise aus Aluminium oder einer Aluminiumlegierung hergestellt sein.

Der Wagenkasten kann verstanden werden als Wagenkasten ohne das Führerkabinenmodul. Der Wagenkasten kann einen (oder mehrere) Boden oder Träger aufweisen, der derart ausgestaltet ist, dass auf ihm oder um ihn herum oder an ihm das Führerkabinenmodul platziert werden kann. Der Boden kann sich zum Beispiel an einem Frontbereich des Wagenkastens befinden. Der Wagenkasten kann insbesondere auf der linken Fahrzeugseite ein Anschlusselement, insbesondere eine Anschlussleiste (z. B. am oder über oder auf dem Boden des Wagenkastens) oder einen Anschlussträger (z. B. einen Bodenträger oder einen Längsträger, z. B. am oder über oder auf dem Boden des Wagenkastens) aufweisen, an dem der erste komplementäre Vorsprung und/oder die erste komplementäre Ausnehmung (oder, wenn vorhanden, der dritte komplementäre Vorsprung und/oder die dritte komplementäre Ausnehmung, siehe unten) angeordnet ist/sind. Das Anschlusselement kann ein integraler Teil des Wagenkastens sein oder ein (ursprünglich separates) Teil, das mit einem Bereich - insbesondere einem seitlichen Bereich oder einem Schwellerbereich - des Wagenkastens verbunden ist und somit selbst Teil des Wagenkastens ist. Das Anschlusselement kann mit dem Bereich des Wagenkastens z. B. lösbar (z. B. mittels Schraubverbindungen) oder nicht lösbar (z. B. mittels Schweißverbindungen) verbunden sein. Das Anschlusselement kann eine mechanische Schnittstelle, oder, anders ausgedrückt, ein Interface zum Anschluss der ersten Seitenwand sein. Die vorherigen Bemerkungen gelten äquivalent für die rechte Fahrzeugseite, für die zweite Seitenwand, für den zweiten komplementären Vorsprung und/oder die zweite komplementäre Ausnehmung (oder, wenn vorhanden, den vierten komplementären Vorsprung und/oder die vierte komplementäre Ausnehmung, siehe unten).

Die erste Seitenwand und die zweite Seitenwand können insbesondere flächig ausgestaltet sein. Es kann sich insbesondere um Strangpressteile handeln. In einem Querschnitt (der insbesondere in einer y-z-Ebene liegen kann) können die erste Seitenwand und die zweite Seitenwand jeweils eine Außenhülle und eine Innenhülle aufweisen, wobei zwischen der Außenhülle und der Innenhülle jeweils Rippen verlaufen können. Die Rippen können insbesondere orthogonal oder schräg zu der Außenhülle oder der Innenhülle verlaufen. Die erste Seitenwand und die zweite Seitenwand müssen nicht zwangsläufig entlang ihrer Hochrichtungen flächenartig ausgestaltet sein. Die erste Seitenwand und die zweite Seitenwand können insbesondere alternativ als Träger ausgestaltet sein, die sich entlang einer Vertikalrichtung (die in Einbaulage entlang einer Fahrzeughochachse verlaufen kann) erstrecken. Die erste Seitenwand und die zweite Seitenwand können gleichartig und/oder symmetrisch ausgestaltet sein. Die erste Seitenwand und die zweite Seitenwand können jeweils einen Vertikalbereich und einen Längsbereich aufweisen. Der Längsbereich kann sich jeweils zum Beispiel an eine in Fahrzeuglängsrichtung hinter dem Führerkabinenmodul befindliche Wand des Wagenkastens oder ein umlaufendes Profil (z. B. aufweisend Außenwände und Dach) des Wagenkastens erstrecken. Der Längsbereich kann jeweils über dem Vertikalbereich angeordnet sein.

Die erste Ausnehmung kann zum Beispiel eine Materialausnehmung oder ein nach innen ausgeformter Materialverlauf sein, zum Beispiel in Form einer Nut oder Sicke (zum Beispiel eine Kastensicke), zum Beispiel ähnlich einem auf eine Seite gekippten Buchstaben "u" bei Betrachtung in einem Querschnitt. Die erste Ausnehmung kann zum Beispiel an einer Innenseite oder an einer Außenseite der ersten Seitenwand angeordnet sein. Die erste Ausnehmung kann an eine Unterkante der ersten Seitenwand anschließen oder an ihr angeordnet sein. Die erste Ausnehmung kann sich von der Unterkante zum Beispiel hakenförmig, bei Betrachtung in einem Querschnitt, erstrecken. Die vorherigen Bemerkungen gelten entsprechend für die zweite Ausnehmung an der zweiten Seitenwand.

Der erste Vorsprung kann zum Beispiel ein Materialvorsprung oder ein nach außen ausgeformter Materialverlauf sein, zum Beispiel in Form einer Materialausstülpung oder eine Materialverdickung. Der erste Vorsprung kann zum Beispiel an einer Innenseite oder an einer Außenseite der ersten Seitenwand angeordnet sein. Der erste Vorsprung kann an eine Unterkante der ersten Seitenwand anschließen oder an ihr angeordnet sein. Der erste Vorsprung kann sich von der Unterkante zum Beispiel durch Fortführung der Unterkante über ein sonstigen Querprofilbereich der ersten Seitenwand hinaus erstrecken. Die vorherigen Bemerkungen gelten entsprechend für den zweiten Vorsprung an der zweiten Seitenwand.

Insbesondere kann der erste Vorsprung und/oder der zweite Vorsprung sich im Bereich der Unterkante der jeweiligen Seitenwand in Fahrzeugquerrichtung erstrecken, insbesondere in der Weise, dass der Vorsprung über die Innenoberfläche der Seitenwand in das Innere des Schienenfahrzeugs hinausragt (d.h. vorsteht) bzw. über die Außenoberfläche der Seitenwand nach außen abragt (d.h. vorsteht).

Gemäß einer alternativen Ausgestaltung erstreckt sich der erste Vorsprung und/oder der zweite Vorsprung im Bereich der Unterkante der jeweiligen Seitenwand nach unten in vertikaler Richtung und ragt dabei nach unten ab. Im montierten Zustand des Führerkabinenmoduls am Wagenkasten ragt daher dieser Vorsprung in eine komplementäre Ausnehmung am Wagenkasten hinein. Anders ausgedrückt erstreckt sich dieser Vorsprung im montierten Zustand an der Unterkante nach unten in die komplementäre Ausnehmung hinein. Vorzugsweise ist die Ausnehmung dabei in Fahrzeugquerrichtung sowohl nach innen als auch nach außen durch festes Material des Wagenkastens begrenzt, welches die Ausnehmung ausbildet, d. h. den Rand der Ausnehmung bildet.

Bei einer zweiten Variante der alternativen Ausgestaltung ist der (komplementäre) Vorsprung im Verbindungsbereich zumindest einer der Seitenwände und des Wagenkastens an dem Wagenkasten ausgebildet und weist dementsprechend die Seitenwand in diesem Verbindungsbereich die Ausnehmung auf, in die sich der komplementäre Vorsprung erstreckt. Der komplementäre erste Vorsprung und/oder der komplementäre zweite Vorsprung erstreckt sich dabei im Bereich der Oberkante des Wagenkastens in dem jeweiligen Verbindungsbereich nach oben in vertikaler Richtung und ragt dabei nach oben ab. Im montierten Zustand des Führerkabinenmoduls am Wagenkasten ragt daher dieser komplementäre Vorsprung in eine Ausnehmung der Seitenwand hinein. Anders ausgedrückt erstreckt sich dieser komplementäre Vorsprung im montierten Zustand an der Oberkante nach oben in die Ausnehmung der Seitenwand hinein. Vorzugsweise ist die Ausnehmung dabei in Fahrzeugquerrichtung sowohl nach innen als auch nach außen durch festes Material der Seitenwand begrenzt, welches die Ausnehmung ausbildet, d. h. den Rand der Ausnehmung bildet. Vorzugsweise ist der komplementäre Vorsprung im montierten Zustand weder innen noch außen in Kontakt mit dem festen Material, welches die Ausnehmung an der Seitenwand in Fahrzeugquerrichtung begrenzt, wobei es aber auch nicht ausgeschlossen ist, dass ein solcher Kontakt entweder innen oder außen besteht. Bei der genannten Oberkante des Wagenkastens kann es sich um eine Oberkante handeln, die den Wagenkasten lediglich in dem jeweiligen Verbindungsbereich nach oben begrenzt. **In** zumindest einem anderen Bereich kann sich der Wagenkasten weiter nach oben erstrecken.

Um das Fügen der Führerkabinenmoduls zu realisieren, ist der Vorsprung bei beiden Varianten im montierten Zustand vorzugsweise weder innen noch außen in Kontakt mit dem festen Material, welches die Ausnehmung in Fahrzeugquerrichtung begrenzt, wobei es aber auch nicht ausgeschlossen ist, dass ein solcher Kontakt entweder innen oder außen besteht. Insofern handelt es sich daher nicht um eine zwangsläufig bestehende Verbindung. Wie im Folgenden ausgeführt, wird jedoch spätestens beim Einwirken von äußeren Kräften Kontakt hergestellt.

Gemäß der alternativen Ausgestaltung wird daher eine Anordnung vorgeschlagen, bei der
- sich der erste Vorsprung im Bereich einer Unterkante der ersten Seitenwand nach unten in vertikaler Richtung erstreckt und dadurch nach unten in die erste komplementäre Ausnehmung des Wagenkastens hineinragt, oder der erste komplementäre Vorsprung sich im Bereich einer Oberkante des Wagenkastens nach oben in vertikaler Richtung erstreckt und dadurch nach oben in die erste Ausnehmung der ersten Seitenwand hineinragt, und/oder
- sich der zweite Vorsprung im Bereich einer Unterkante der zweiten Seitenwand nach unten in vertikaler Richtung erstreckt und dadurch nach unten in die zweite komplementäre Ausnehmung des Wagenkastens hineinragt, oder der zweite komplementäre Vorsprung sich im Bereich einer Oberkante des Wagenkastens nach oben in vertikaler Richtung erstreckt und dadurch nach oben in die zweite Ausnehmung der zweiten Seitenwand hineinragt.

Bei beiden Varianten der alternativen Ausgestaltung kann die Montage des Führerkabinenmoduls am Wagenkasten im Bereich der Seitenwände daher auf einfache Weise erfolgen, und dadurch deren Verbindung hergestellt werden, indem das Führerkabinenmodul und der Wagenkasten relativ zueinander in vertikaler Richtung bewegt werden.

Bei einem Zusammenstoß (Crash) des Schienenfahrzeugs mit einem Aufprall (standardisiert als LKW Lastfall, d.h. bei einem Aufprall eines LKW) vorne in Fahrzeuglängsrichtung wird die Front im Aufprallbereich typischerweise eingedrückt. Ferner sind die Eckbereiche des Führerkabinenmoduls an den Übergängen zwischen der Front und den seitlichen Bereichen mit den Seitenwänden typischerweise derart formstabil ausgebildet, dass sie dabei nicht wesentlich verformt werden, jedoch um ihre jeweilige vertikale Achse verdreht werden, sodass sich die Seitenwände in Fahrzeugquerrichtung betrachtet nach außen bewegen. Dabei soll die Verbindung der Seitenwände mit dem Wagenkasten bestehen bleiben. Die zuvor beschriebenen sogenannten alternativen Ausgestaltungen haben den Vorteil, dass die Relativbewegung der Seitenwand und des Wagenkastens in dem jeweiligen Verbindungsbereich jeweils durch den Rand der Ausnehmung begrenzt ist. Im weiteren Verlauf des Prozesses des Zusammenstoßes kann es typischerweise vorkommen, dass die Seitenwände des Führerkabinenmoduls sich in Fahrzeugquerrichtung nach innen bewegen, im oben genannten standardisierten Lastfall durch das Anlegen des LKW-Fahrzeugs. Auch dabei soll die Verbindung der Seitenwände an dem Wagenkasten bestehen bleiben. Die zuvor beschriebenen sogenannten alternativen Ausgestaltungen haben auch dabei den Vorteil, dass die Relativbewegung der Seitenwand und des Wagenkastens in dem jeweiligen Verbindungsbereich begrenzt ist.

Der erste Vorsprung und der zweite Vorsprung können z. B. symmetrisch aufeinander zu oder voneinander weg gerichtet sein. Die erste Ausnehmung und die zweite Ausnehmung können z. B. symmetrisch aufeinander zu oder voneinander weg gerichtet sein.

Die Formulierungen
- "entlang einer Fahrzeugquerrichtung" oder "entlang einer Fahrzeughochrichtung" oder "entlang einer Fahrzeuglängsrichtung" können allgemein jeweils bedeuten:
- "entlang einer Fahrzeugquerachse", "entlang einer Fahrzeughochachse", "entlang einer Fahrzeuglängsachse" und/oder
- "parallel entlang einer Fahrzeugquerachse", "parallel entlang einer Fahrzeughochachse", "parallel entlang einer Fahrzeuglängsachse" und/oder
- "entlang einer Parallelen zu einer Fahrzeugquerachse", "entlang einer Parallelen zu einer Fahrzeughochachse", "entlang einer Parallelen zu einer Fahrzeuglängsachse" und/oder
- "in Richtung entlang einer Fahrzeugquerachse", "in Richtung entlang einer Fahrzeughochachse", "in Richtung entlang einer Fahrzeuglängsachse" und/oder
- "in einer Richtung, die sich entlang einer Fahrzeugquerachse erstreckt", "in einer Richtung, die sich entlang einer Fahrzeughochachse erstreckt", "in einer Richtung entlang einer Fahrzeuglängsachse erstreckt" und/oder
- "entlang einer Achse, die zu einer Fahrzeugquerachse parallel verläuft", "entlang einer Achse, die zu einer Fahrzeughochachse parallel verläuft", "entlang einer Achse, die zu einer Fahrzeuglängsachse parallel verläuft".

Eine Richtung kann verstanden werden wie ein Vektor, der im Raum verschiebbar ist. Das Wort "entlang" in Zusammenhang mit einer Richtung kann allgemein derart verstanden werden, dass das Vorzeichen der Richtung (positiv oder negativ) keine Rolle spielt, sofern nicht explizit angegeben. Anders ausgedrückt kann "entlang" derart verstanden werden, dass keine Zeigerrichtung eines Verlaufs ins Positive oder Negative impliziert ist, sofern nicht explizit angegeben. Anders ausgedrückt kann "entlang einer Richtung" also allgemein verstanden werden wie "parallel entlang einer Achse" oder "entlang einer Parallelen zu einer Achse", wobei bei der Achse das Vorzeichen keine Rolle spielt, sofern nicht explizit angegeben.

Im Folgenden insbesondere zum weiteren Verständnis des Begriffs "entlang": Die erste Ausnehmung und/oder der erste Vorsprung weist/weisen jeweils eine Längsausdehnung auf, die sich entlang einer Fahrzeuglängsrichtung erstreckt. Die erste Ausnehmung und/oder der erste Vorsprung kann/können sich jeweils in der Längsausdehnung (genau) in der Fahrzeuglängsrichtung erstrecken, kann/können alterativ auch in Bezug auf die Fahrzeuglängsrichtung mindestens abschnittsweise oder vollständig schräg oder gebogen verlaufen, sofern konstruktiv möglich, zum Beispiel maximal in einem Winkel von 40°, 30°, 20° oder 10° zu der Fahrzeuglängsrichtung. Die Fahrzeuglängsrichtung kann sich parallel zur x-Achse erstrecken (wenn das Führerkabinenmodul in Einbaulage am Wagenkasten betrachtet wird) und/oder insbesondere in einer Fahrtrichtung des Schienenfahrzeugs, zum Beispiel der Vorwärtsfahrtrichtung (bei Geradeausfahrt) oder der Rückwärtsfahrtrichtung (bei Geradeausfahrt). Die vorherigen Bemerkungen gelten entsprechend für den zweiten Vorsprung und die zweite Ausnehmung.

Die Längsausdehnung kann insbesondere eine lange Ausdehnung der ersten Ausnehmung und/oder des ersten Vorsprungs bezeichnen. Die Längsausdehnung kann, zum Beispiel mindestens um den Faktor 3, 5, 10 oder 30, größer sein als die Querausdehnung. Typische Werte für die Längsausdehnung sind z. B. 10 cm bis 5 Meter, bevorzugt 1 Meter bis 3 Meter. Die Längsausdehnung kann zum Beispiel die Länge einer Nut der ersten Ausnehmung oder die Länge einer Materialausstülpung des ersten Vorsprungs sein. Die vorherigen Bemerkungen gelten entsprechend für den zweiten Vorsprung und die zweite Ausnehmung.

Die erste Ausnehmung und/oder der erste Vorsprung weist/weisen jeweils eine Querausdehnung auf, die sich entlang einer Fahrzeugquerrichtung erstreckt. Die erste Ausnehmung und/oder der erste Vorsprung kann/können sich jeweils in der Querausdehnung (genau) in der Fahrzeugquerrichtung erstrecken, kann/können alterativ auch in Bezug auf die Fahrzeugquerrichtung mindestens abschnittsweise schräg oder gebogen verlaufen, sofern konstruktiv möglich, zum Beispiel maximal in einem Winkel von 40°, 30°, 20° oder 10° zu der Fahrzeugquerrichtung. Die Fahrzeugquerrichtung kann sich parallel zur y-Achse erstrecken (wenn das Führerkabinenmodul in Einbaulage am Wagenkasten betrachtet wird). Die vorherigen Bemerkungen gelten entsprechend für den zweiten Vorsprung und die zweite Ausnehmung.

Die Querausdehnung kann insbesondere eine kurze Ausdehnung der ersten Ausnehmung und/oder des ersten Vorsprungs bezeichnen. Die Querausdehnung kann, zum Beispiel mindestens um den Faktor 3, 5, 10 oder 30, kleiner sein als die Längsausdehnung. Typische Werte für die Querausdehnung sind z. B. 0,5 cm bis 20 cm, bevorzugt 1 cm bis 10 cm. Die Querausdehnung kann zum Beispiel die Tiefe der Nut der ersten Ausnehmung oder die Tiefe der Materialausstülpung des ersten Vorsprungs sein. Die Querausdehnung kann der Ausdehnung in Richtung der Normalen einer Fläche entsprechen, aus der der erste Vorsprung sich absetzt bzw. in der die erste Ausnehmung vorgesehen ist. Die Querausdehnung kann der Ausdehnung in Richtung der Normalen einer Fläche entsprechen, aus der sich der erste Vorsprung heraus erstreckt oder in die sich die erste Ausnehmung hinein erstreckt. Die vorherigen Bemerkungen gelten entsprechend für den zweiten Vorsprung und die zweite Ausnehmung.

Der erste komplementäre Vorsprung kann ausgestaltet sein, die erste Ausnehmung in geometrischer Hinsicht, zum Beispiel formschlüssig, aufnehmen zu können. Der erste komplementäre Vorsprung kann ausgestaltet sein, dass die erste Ausnehmung mit ihm im Eingriff stehen und/oder ihn umgreifen oder umgeben kann. Die erste Ausnehmung und der erste komplementäre Vorsprung können sich berühren. Dies muss jedoch nicht zwangsläufig der Fall sein. Es kann, in Richtung der Querausdehnung und/oder in Richtung der Längsausdehnung der ersten Ausnehmung, eine Toleranz oder ein Abstand vorgesehen sein. Die erste Ausnehmung und der erste komplementäre Vorsprung können ausgestaltet sein, dass im Normalbetrieb des Schienenfahrzeugs keine Berührung oder nur eine teilweise Berührung erfolgt. Die erste Ausnehmung und der erste komplementäre Vorsprung können ausgestaltet sein, dass bei einer Verformung der ersten Seitenwand nach oben in einer Fahrzeughochrichtung (wie sie im Falle eines Crashs insbesondere mit einem Sattelauflieger oder Anhänger auftreten kann) eine Berührung zu erwarten ist und/oder es zu einer Kraftübertragung kommen kann. Es kann insbesondere ein Abstand zwischen der ersten Ausnehmung und dem ersten komplementären Vorsprung in einer Fahrzeughochrichtung (sie kann sich parallel entlang der z-Achse erstrecken) vorgesehen sein. Die vorherigen Bemerkungen gelten entsprechend für die zweite Ausnehmung und den zweiten komplementären Vorsprung und die zweite Seitenwand.

Der erste komplementäre Vorsprung kann zum Beispiel ein Materialvorsprung oder ein nach außen ausgeformter Materialverlauf sein, zum Beispiel in Form einer Materialausstülpung oder eine Materialverdickung. Der erste komplementäre Vorsprung kann zum Beispiel an einer Innenseite oder an einer Außenseite oder einem Bodenbereich oder einem unteren Längsträger (z. B. einem Bodenträger oder einem Längsträger am Boden) oder einem Anschlusselement, einem Anschlussträger oder einer Anschlussleiste (auf die jeweiligen obigen Bemerkungen wird verwiesen) des Wagenkastens angeordnet sein. Der erste komplementäre Vorsprung kann an eine Oberkante eines Profils des Wagenkastens anschließen. Zum Beispiel kann die Oberkante an einen Bodenträger anschließen oder Teil des Bodenträgers sein. Der erste komplementäre Vorsprung kann sich von der Oberkante zum Beispiel durch Fortführung einer Außenkontur, die auch die Oberkante bildet, über einen sonstigen Querprofilbereich des Wagenkastens hinaus erstrecken. Die vorherigen Bemerkungen gelten entsprechend für den zweiten komplementären Vorsprung.

Insbesondere kann der erste komplementäre Vorsprung und/oder der zweite komplementäre Vorsprung sich im Bereich der Oberkante in Fahrzeugquerrichtung erstrecken, insbesondere in der Weise, dass der komplementäre Vorsprung im montierten Zustand des Führerkabinenmoduls über die Innenoberfläche der Seitenwand in das Innere des Schienenfahrzeugs hinausragt (d.h. vorsteht) bzw. über die Außenoberfläche der Seitenwand nach außen abragt (d.h. vorsteht).

Die erste komplementäre Ausnehmung kann ausgestaltet sein, den ersten Vorsprung in geometrischer Hinsicht, zum Beispiel formschlüssig, aufnehmen zu können. Die erste komplementäre Ausnehmung kann ausgestaltet sein, dass der erste Vorsprung mit ihr im Eingriff stehen und/oder in sie greifen kann. Der erste Vorsprung und die erste komplementäre Ausnehmung können sich berühren. Dies muss jedoch nicht zwangsläufig der Fall sein. Es kann, in Richtung der Querausdehnung und/oder in Richtung der Längsausdehnung des ersten Vorsprungs, eine Toleranz oder ein Abstand vorgesehen sein.

Der erste Vorsprung und die erste komplementäre Ausnehmung können ausgestaltet sein, dass im Normalbetrieb des Schienenfahrzeugs keine Berührung oder nur eine teilweise Berührung erfolgt. Der erste Vorsprung und die erste komplementäre Ausnehmung können ausgestaltet sein, dass bei einer Verformung der ersten Seitenwand nach oben (wie sie im Falle eines Crashs, insbesondere mit einem Sattelauflieger oder Anhänger, auftreten kann) eine Berührung zu erwarten ist und/oder es zu einer Kraftübertragung kommen kann. Es kann insbesondere ein Abstand zwischen dem ersten Vorsprung und der ersten komplementären Ausnehmung in einer Fahrzeughochrichtung vorgesehen sein. Die vorherigen Bemerkungen gelten entsprechend für den zweiten Vorsprung und die zweite komplementäre Ausnehmung und die zweite Seitenwand.

Die erste komplementäre Ausnehmung kann zum Beispiel eine Materialausnehmung oder ein nach innen ausgeformter Materialverlauf sein, zum Beispiel in Form einer Nut oder Sicke (zum Beispiel eine Kastensicke), zum Beispiel ähnlich einem auf eine Seite gekippten Buchstaben "u" bei Betrachtung in einem Querschnitt. Die erste komplementäre Ausnehmung kann zum Beispiel an einer Innenseite oder an einer Außenseite oder einem Bodenbereich des Wagenkastens oder einem unteren Längsträger (z. B. einem Bodenträger oder einem Längsträger am Boden) oder einem Anschlusselement, einem Anschlussträger oder einer Anschlussleiste (auf die jeweiligen obigen Bemerkungen wird verwiesen) angeordnet sein. Die erste komplementäre Ausnehmung kann an eine Oberkante eines Profils des Wagenkastens anschließen. Die erste komplementäre Ausnehmung kann sich von der Oberkante zum Beispiel hakenförmig, bei Betrachtung in einem Querschnitt, erstrecken. Die vorherigen Bemerkungen gelten entsprechend für die zweite komplementäre Ausnehmung.

Die erste komplementäre Ausnehmung und/oder der erste komplementäre Vorsprung weisen jeweils eine Längsausdehnung auf, die sich entlang einer Fahrzeuglängsrichtung erstreckt. Die erste komplementäre Ausnehmung und/oder der erste komplementäre Vorsprung kann/können sich jeweils in der Längsausdehnung (genau) in der Fahrzeuglängsrichtung erstrecken, kann/können alterativ auch in Bezug auf die Fahrzeuglängsrichtung mindestens abschnittsweise oder vollständig schräg oder gebogen verlaufen, sofern konstruktiv möglich, zum Beispiel maximal in einem Winkel von 40°, 30°, 20° oder 10° zu der Fahrzeuglängsrichtung, insbesondere passend zu der ersten Ausnehmung oder dem ersten Vorsprung. Die vorherigen Bemerkungen gelten entsprechend für den zweiten komplementären Vorsprung und die zweite komplementäre Ausnehmung.

Die Längsausdehnung kann insbesondere eine lange Ausdehnung der ersten komplementären Ausnehmung und/oder des ersten komplementären Vorsprungs bezeichnen. Die Längsausdehnung kann, zum Beispiel mindestens um den Faktor 3, 5, 10 oder 30, größer sein als die Querausdehnung. Typische Werte für die Längsausdehnung sind z. B. 10 cm bis 5 Meter, bevorzugt 1 Meter bis 3 Meter. Insbesondere kann die Längsausdehnung passend zu der ersten Ausnehmung oder dem ersten Vorsprung sein. Die Längsausdehnung kann zum Beispiel die Länge einer Nut der ersten komplementären Ausnehmung oder die Länge einer Materialausstülpung des ersten komplementären Vorsprungs sein.

Die erste komplementäre Ausnehmung und/oder der erste komplementäre Vorsprung weisen jeweils eine Querausdehnung auf, die sich entlang einer Fahrzeugquerrichtung erstreckt. Die erste komplementäre Ausnehmung und/oder der erste komplementäre Vorsprung kann/können sich jeweils in der Querausdehnung (genau) in der Fahrzeugquerrichtung erstrecken, kann/können alterativ auch in Bezug auf die Fahrzeugquerrichtung mindestens abschnittsweise schräg oder gebogen verlaufen, sofern konstruktiv möglich, zum Beispiel maximal in einem Winkel von 40°, 30°, 20° oder 10° zu der Fahrzeugquerrichtung, insbesondere passend zu der ersten Ausnehmung oder dem ersten Vorsprung. Die vorherigen Bemerkungen gelten entsprechend für den zweiten komplementären Vorsprung und die zweite komplementäre Ausnehmung.

Die Querausdehnung kann insbesondere eine kurze Ausdehnung der ersten komplementären Ausnehmung und/oder des ersten komplementären Vorsprungs bezeichnen. Die Querausdehnung kann, zum Beispiel mindestens um den Faktor 3, 5, 10 oder 30, kleiner sein als die Längsausdehnung. Typische Werte für die Querausdehnung sind z. B. 0,5 cm bis 20 cm, bevorzugt 1 cm bis 10 cm. Insbesondere kann die Querausdehnung passend zu der ersten Ausnehmung oder dem ersten Vorsprung sein. Die Querausdehnung kann zum Beispiel die Tiefe der Nut der ersten komplementären Ausnehmung oder die Tiefe der Materialausstülpung des ersten komplementären Vorsprungs sein. Die vorherigen Bemerkungen gelten entsprechend für den zweiten komplementären Vorsprung und die zweite komplementäre Ausnehmung.

Die erfindungsgemäße Ausgestaltung ermöglicht eine einfache Montierbarkeit und eine einfache Auswechselbarkeit eines Führerkabinenmoduls an einem Wagenkasten. Entlang der ersten Ausnehmung und/oder des ersten Vorsprungs bzw. der zweiten Ausnehmung und/oder des zweiten Vorsprungs brauchen keine Schraubverbindungen oder andere zusätzliche Verbindungen vorgesehen sein. Das Führerkabinenmodul kann insbesondere im Wesentlichen entgegen der Vorwärtsfahrtrichtung des Schienenfahrzeugs in einfacher Art und Weise auf den Wagenkasten schiebbar sein. Weitere Verbindungen, zum Beispiel mechanische Verbindungen, z. B. Bolzenverbindungen oder Schraubverbindungen oder andere Kaltfügeverbindungen (auch Heißfügeverbindungen, z. B. Schweißverbindungen, sind nicht ausgeschlossen) können an anderer Stelle vorgesehen sein, z. B. in einem seitlichen Dachübergangsbereich oder in einem Voutenbereich oder in einem Frontbereich. **Im** Normalbetrieb - nicht im Falle eines Crashs - müssen zwischen der ersten Ausnehmung und/oder des ersten Vorsprungs bzw. der zweiten Ausnehmung und/oder des zweiten Vorsprungs keine oder nur geringe Kräfte/Momente übertragen werden. Hierdurch wird eine statische Überbestimmtheit, die zu nachteiligen Spannungen/Dehnungen und Rissen am Führerkabinenmodul führen kann, in der Verbindung des Führerkabinenmoduls mit dem Wagenkasten vermieden. Hierdurch kann insbesondere die Dauerfestigkeit erhöht werden. **Im** Falle eines Crashs bietet die erfindungsgemäße Ausgestaltung eine ausreichende Sicherheit, insbesondere für einen Zugführer, der sich im Führerkabinenmodul aufhält, da nun Kräfte und Momente entlang der ersten Ausnehmung und/oder des ersten Vorsprungs bzw. der zweiten Ausnehmung und/oder des zweiten Vorsprungs übertragen werden. Im Falle eines Crashs kann so die Formgebung des Führerkabinenmoduls im Wesentlichen erhalten bleiben. Weiterhin erlaubt die erfindungsgemäße Ausgestaltung ein vorteilhaftes Vibrationsverhalten im Führerkabinenmoduls und somit auch eine Komfortverbesserung für den Zugführer, insbesondere, da zwischen den Ausnehmungen/Vorsprüngen und den komplementären Ausnehmungen/Vorsprüngen am Wagenkasten jeweils keine oder nur eine teilweise Berührung vorliegen kann, sodass sich zwischen den Ausnehmungen/Vorsprüngen und den komplementären Ausnehmungen/Vorsprüngen jeweils eine Entkopplung ergibt.

**In** einer vorteilhaften Ausgestaltung der erfindungsgemäßen Anordnung
- ist die Längsausdehnung der ersten Ausnehmung größer als die Querausdehnung der ersten Ausnehmung und/oder ist die Längsausdehnung des ersten Vorsprungs größer als die Querausdehnung des ersten Vorsprungs und/oder
- ist die Längsausdehnung der zweiten Ausnehmung größer als die Querausdehnung der zweiten Ausnehmung und/oder ist die Längsausdehnung des zweiten Vorsprungs größer als die Querausdehnung des zweiten Vorsprungs.

Die erste Ausnehmung und/oder der erste Vorsprung können bei dieser Ausgestaltung, die bereits weiter oben teilweise angesprochen wird, sich entlang einer Fahrzeuglängsrichtung erstreckende, schmale Verbindungselemente sein. Insbesondere können sie sich in einem wesentlichen Abschnitt (z. B. mehr als 50 %) einer sich längs erstreckenden Kante (die zum Beispiel eine Unterkante der ersten Seitenwand sein kann) der ersten Seitenwand mit dem Wagenkasten befinden oder entlang der gesamten, sich längs erstreckenden Kante. So kann ein hoher Schutz in Fahrzeuglängsrichtung realisiert werden. Zudem ist die Montage besonders einfach, da das Führerkabinenmodul einfach und entlang der ersten Ausnehmung und/oder des ersten Vorsprungs von vorne an den Wagenkasten eingeschoben werden kann. Die vorherigen Bemerkungen gelten entsprechend für den zweiten Vorsprung und die zweite Ausnehmung und die zweite Seitenwand.

**In** einer vorteilhaften Ausgestaltung der erfindungsgemäßen Anordnung
- befindet/befinden sich die erste Ausnehmung und/oder der erste Vorsprung an einer Unterkante der ersten Seitenwand und/oder
- befindet/befinden sich die zweite Ausnehmung und/oder der zweite Vorsprung an einer Unterkante der zweiten Seitenwand.

Die erste Ausnehmung und/oder der erste Vorsprung können bei dieser Ausgestaltung, die bereits weiter oben teilweise angesprochen wird, schmale Verbindungselemente sein. Die Unterkante kann eine Normalenrichtung aufweisen, die parallel entlang der z-Achse nach unten zeigt. Die Unterkante kann schräg ausgestaltet sei, sodass die Normalenrichtung eine Komponente der z-Achse nach unten aufweist. Die Ausgestaltung erlaubt eine kompakte und stabile Bauweise zum Beispiel ohne konstruktiv störende, seitliche Ausprägungen (z. B. in einer Fahrzeugquerrichtung) in der ersten Seitenwand, an denen sonst die erste Ausnehmung und/oder der erste Vorsprung untergebracht werden könnte. An der Unterkante können insbesondere im Falle eines Crashs, insbesondere mit einem Sattelauflieger oder Anhänger, Kräfte und Momente auf direktem Wege in die erste Seitenwand eingebracht werden. Umwege, die ggf. ungünstige Spannungsverläufe mit sich bringen würden, werden vermieden. Die vorherigen Bemerkungen gelten entsprechend für den zweiten Vorsprung und die zweite Ausnehmung und die zweite Seitenwand.

**In** einer vorteilhaften Ausgestaltung der erfindungsgemäßen Anordnung sind
- die erste Ausnehmung und die zweite Ausnehmung und/oder
- der erste Vorsprung und der zweite Vorsprung
symmetrisch ausgestaltet, wenn die Anordnung in einem Querschnitt durch den Wagenkasten betrachtet wird.

Der Querschnitt durch den Wagenkasten kann insbesondere in einer y-z-Ebene liegen. Eine symmetrische Ausgestaltung kann in dem Querschnitt in Bezug auf eine Fahrzeughochachse (z-Achse), die mittig im Querschnitt liegen kann, und/oder in Bezug auf eine x-z-Ebene in der Fahrzeugmitte gegeben sein. Auch das Führerkabinenmodul selbst kann symmetrisch sein, ggf. abgesehen von einem Türausschnitt oder Fensterausschnitt.

Die vorgestellte Ausgestaltung ermöglicht eine einfache Konstruktion und Herstellung. Die Strukturstabilität ist, insbesondere bei einem symmetrischen oder nahezu symmetrischen Crashfalle (zum Beispiel ein mittiges Auftreffen auf einen Sattelauflieger oder Anhänger) aufgrund symmetrischer Lastpfade erhöht. Eine in hohem Maße beanspruchungsgerechte Konstruktion wird so ermöglicht. Zudem ist die Montage besonders einfach, da das Führerkabinenmodul einfach und entlang der ersten Ausnehmung und/oder des ersten Vorsprungs von vorne in den Wagenkasten eingeschoben werden kann und hierbei auf der linken wie auf der rechten Fahrzeugseite gleiche Randbedingungen zu beachten sind.

**In** einer vorteilhaften Ausgestaltung der erfindungsgemäßen Anordnung sind
- an der ersten Ausnehmung und/oder an dem ersten Vorsprung sowie
- an der zweiten Ausnehmung und/oder an dem zweiten Vorsprung
entweder mechanische Verbindungen (wie z.B. Bolzenverbindungen oder Schraubverbindungen) vorgesehen, die die erste Seitenwand oder die zweite Seitenwand mit dem Wagenkasten verbinden, oder keine Verbindungen vorgesehen, die die erste Seitenwand oder die zweite Seitenwand mit dem Wagenkasten verbinden.

Solche Schraubverbindungen können insbesondere jeweils in einem Abstand um die erste Ausnehmung und/oder den ersten Vorsprung sowie um die zweite Ausnehmung und den zweiten Vorsprung nicht vorgesehen sein. Der Abstand kann zum Beispiel mindestens 10 cm, mindestens 20 cm, mindestens 50 cm oder mindestens 1 m betragen.

Die vorgestellte Ausgestaltung erlaubt es insbesondere, eine statische Überbestimmtheit des Führerkabinenmoduls in der Verbindung zum Wagenkasten zu vermeiden. Ungünstige Spannungsverläufe im Führerkabinenmodul und im Wagenkasten, zum Beispiel Eigenspannungen, können vermieden werden. Die Einhaltung von Toleranzen des Führerkabinenmoduls und des Wagenkastens wird erleichtert. Die Montage des Führerkabinenmoduls am Wagenkasten ist besonders einfach, da aufwändige mechanische Verbindungen zumindest in den genannten Bereichen nicht vorgesehen sind. Dennoch ist aufgrund der Ausnehmungen und/oder Vorsprünge, die jeweils in komplementäre Ausnehmungen und/oder Vorsprünge am Wagenkasten eingreifen, die Crashsicherheit ist gegeben.

**In** einer vorteilhaften Ausgestaltung der erfindungsgemäßen Anordnung ist
- zwischen dem ersten Vorsprung und der ersten komplementären Ausnehmung und/oder zwischen der ersten Ausnehmung und dem ersten komplementären Vorsprung und/oder
- zwischen dem zweiten Vorsprung und der zweiten komplementären Ausnehmung und/oder zwischen der zweiten Ausnehmung und dem zweiten komplementären Vorsprung jeweils ein Abstand in einer Fahrzeugquerrichtung und/oder ein Abstand in einer Fahrzeughochrichtung vorgesehen.

Der Abstand kann insbesondere ein Spalt sein, der sich entlang einer x-y-Ebene oder einer x-z Ebene erstrecken kann. Mehrere Abstände können vorgesehen sein. Der Abstand erleichtert (oder mehrere Abstände erleichtern) die Montage des Führerkabinenmoduls am Wagenkasten, insbesondere, da Fertigungstoleranzen aufgrund des Abstands oder der Abstände bei der Montage weniger relevant sein können. Das Führerkabinenmodul kann schwingungstechnisch und geräuschtechnisch bei der vorgestellten Ausgestaltung besonders gut vom Wagenkasten entkoppelt sein. Dies kann den Fahrkomfort, insbesondere für einen Zugführer, das Vibrationsverhalten und die Dauerfestigkeit verbessern.

**In** einer vorteilhaften Ausgestaltung der erfindungsgemäßen Anordnung
- weist die erste Seitenwand eine erste Kontaktfläche auf und die zweite Seitenwand eine zweite Kontaktfläche auf, und
- weist der Wagenkasten eine erste komplementäre Kontaktfläche auf, die der ersten Kontaktfläche gegenüberliegt, und weist der Wagenkasten eine zweite komplementäre Kontaktfläche auf, die der zweiten Kontaktfläche gegenüberliegt.

Die erste Kontaktfläche kann sich insbesondere an einer Unterkante oder an einer Unterseite der ersten Seitenwand befinden. Die erste komplementäre Kontaktfläche kann sich insbesondere an einer Oberkante oder einer Oberseite des Wagenkastens, zum Beispiel an einem Boden oder einem Träger oder einem Bodenträger oder einem Längsträger am Boden, befinden. Die erste Kontaktfläche und die erste komplementäre Kontaktfläche können in Kontakt durch Berührung und/oder Druck stehen und/oder im Falle eines Crashs, insbesondere mit einem Sattelauflieger oder Anhänger, vorgesehen sein, in Kontakt durch Berührung und/oder Druck zu gelangen. Ein Abstand zwischen der ersten Kontaktfläche und der zweiten Kontaktfläche im normalen Betrieb kann zum Beispiel mindestens 3 mm und höchstens 10, oder, bevorzugt, höchstens 5 oder, besonders bevorzugt, höchstens 3 cm betragen. Die vorherigen Bemerkungen gelten entsprechend für die zweite Kontaktfläche, die zweite Seitenwand und die zweite komplementäre Kontaktfläche. Die erste Kontaktfläche und/oder die zweite Kontaktfläche können Kraftübertragungsflächen im Sinne der entsprechenden Ausgestaltung sein. Die erste komplementäre Kontaktfläche und/oder die zweite komplementäre Kontaktfläche können komplementäre Kraftübertragungsflächen im Sinne der entsprechenden Ausgestaltung sein.

Die vorgestellte Ausgestaltung ermöglicht eine verbesserte Übertragung von Kräften und Momenten von den Seitenwänden auf den Wagenkasten. Zudem können Vorsprünge oder Ausnehmungen direkt mit oder an den Kontaktflächen ausgebildet sein. Hierdurch kann die konstruktive Komplexität verringert werden.

**In** einer vorteilhaften Ausgestaltung der erfindungsgemäßen Anordnung weist das Führerkabinenmodul eine Quertraverse auf, die in einem Frontbereich mit dem Wagenkasten verbunden ist, insbesondere mithilfe von mechanischen Verbindungen, z. B. Bolzenverbindungen oder Schraubverbindungen.

Der Frontbereich kann insbesondere ein Frontbereich des Wagenkastens sein. Der Frontbereich kann zum Beispiel die Vorderkante eines Bodens oder eines Trägers des Wagenkastens sein oder umfassen. Der Frontbereich kann alternativ sich in Fahrzeuglängsrichtung zum Beispiel höchstens 1 Meter oder 2 Meter entgegen der Vorwärtsfahrtrichtung des Schienenfahrzeugs erstrecken (von der Vorderkante des Wagenkastens oder des Schienenfahrzeugs aus betrachtet).

Die Quertraverse kann insbesondere ein Querträger und/oder eine Querwand sein. Sie kann sich insbesondere von der ersten Seitenwand zur zweiten Seitenwand erstrecken. Sie kann die erste Seitenwand und die zweite Seitenwand miteinander verbinden. Die Quertraverse kann insbesondere mithilfe von mechanischen Verbindungen, z. B. Bolzenverbindungen oder Schraubverbindungen, mit dem Wagenkasten verbunden sein. Die Verbindungen können zum Beispiel entlang einer Fahrzeugquerrichtung angeordnet sein und/oder zum Beispiel an einer unteren Kante der Quertraverse angeordnet sein. Der Wagenkasten kann insbesondere einen Querabsatz, der sich zum Beispiel in seiner Querrichtung parallel entlang der y-Achse und in seiner Hochrichtung parallel entlang der z-Achse erstreckt, aufweisen. Der Querabsatz kann zum Beispiel eine Stufe sein. Die Verbindungen können zum Beispiel die Quertraverse und den Querabsatz miteinander verbinden. Es kann eine Querausnehmung oder ein Quervorsprung am Führerkabinenmodul vorgesehen sein, der mit einer komplementären Querausnehmung oder einem komplementären Quervorsprung am Wagenkasten in gegenseitigem Eingriff stehen kann. Hierdurch wird die Verbindung von der Quertraverse mit dem Frontbereich des Wagenkastens (insbesondere Bodenbereich) stabilisiert.

Die Quertraverse stellt einen zusätzlichen Schutz im Falle eines Crashs, insbesondere in Bezug auf Frontalaufprallsituationen, wie sie auch bei Crashs mit Sattelaufliegern oder Anhängern auftreten können, dar. Insbesondere Schraubverbindungen stellen ein einfaches, lösbares Befestigungsmittel in Bezug auf eine Montage und ein Auswechseln des Führerkabinenmoduls dar.

Eine weitere Quertraverse kann zum Beispiel in einem Dachbereich des Führerkabinenmoduls vorgesehen sein.

In einer vorteilhaften Ausgestaltung der erfindungsgemäßen Anordnung weist das Führerkabinenmodul einen ersten oberen Längsträger auf der linken Fahrzeugseite und einen zweiten oberen Längsträger auf der rechten Fahrzeugseite auf, wobei der erste obere Längsträger in einem linken Dachübergangsbereich mit dem Wagenkasten verbunden ist und der zweite obere Längsträger in einem rechten Dachübergangsbereich mit dem Wagenkasten verbunden ist, insbesondere mithilfe von Schaubverbindungen.

Der erste obere Längsträger kann zum Beispiel mit der ersten Seitenwand ein integrales Teil bilden. Der erste obere Längsträger kann auch als separates Teil ausgestaltet sein, und mit der ersten Seitenwand verbunden sein, zum Beispiel mithilfe von Schraub- und/oder Schweißverbindungen. Der erste obere Längsträger kann zum Beispiel in einem flächigen Verbindungsbereich (dann zum Beispiel mithilfe mehrerer Reihen an mechanischen Verbindungen, z. B. Bolzenverbindungen oder Schraubverbindungen) oder entlang eines Verbindungspfades (dann zum Beispiel mithilfe einer Reihe an Mechanischen Verbindungen, z. B. Bolzenverbindungen oder Schraubverbindungen) mit dem Wagenkasten verbunden sein. Der flächige Verbindungsbereich kann sich zum Beispiel entlang einer y-z-Ebene erstrecken. Er kann sich auch entlang einer x-y-Ebene oder einer x-z-Ebene erstrecken. Der Verbindungspfad kann sich insbesondere mindestens zum Teil entlang einer Fahrzeughochrichtung, die eine zur z-Achse parallelen Richtung sein kann, oder entlang der Fahrzeugquerrichtung, die eine zur y-Achse parallele Richtung sein kann, oder entlang einer Fahrzeuglängsrichtung, die eine zur x-Achse parallele Richtung sein kann, erstrecken. "Entlang" kann im Rahmen dieser Ausgestaltung bedeuten, dass Abweichungen von maximal 40°, 30°, 20° oder 10° erlaubt sind, oder, dass keine Abweichung besteht. Die vorherigen Bemerkungen gelten entsprechend für den zweiten oberen Längsträger und die zweite Seitenwand. Zwischen dem ersten oberen Längsträger und dem zweiten oberen Längsträger kann eine weitere Quertraverse angeordnet sein.

Der linke Dachübergangsbereich kann insbesondere ein linker Voutenbereich des Wagenkastens sein, der rechte Dachübergangsbereich kann insbesondere ein rechter Voutenbereich des Wagenkastens sein. Ein Dachübergangsbereich kann ein seitlicher Bereich zwischen einem Dach und einer Seitenfläche oder Seitenwand des Wagenkastens sein.

Die vorgestellte Ausgestaltung ermöglicht ein vorteilhaftes Zusammenspiel mit den erfindungsgemäßen Vorsprüngen und Ausnehmungen, insbesondere im Falle eines Frontal-Crashs mit Sattelaufliegern oder Anhängern. Der erste obere Längsträger und der zweite obere Längsträger können insbesondere Längskräfte effizient in den Wagenkasten ableiten, wohingegen die erfindungsgemäßen Vorsprünge und Ausnehmungen insbesondere Zugkräfte an den Seitenwänden in den Wagenkasten übertragen können.

**In** einer vorteilhaften Ausgestaltung der erfindungsgemäßen Anordnung ist an der ersten Seitenwand ein dritter Vorsprung und/oder eine dritte Ausnehmung vorgesehen, wobei der dritte Vorsprung und/oder die dritte Ausnehmung jeweils eine Längsausdehnung aufweist, die sich entlang einer Fahrzeuglängsrichtung erstreckt, und eine Vertikalausdehnung aufweist, die sich entlang einer Fahrzeughochrichtung erstreckt,
wobei der Wagenkasten eine dritte komplementäre Ausnehmung aufweist, in die sich der dritte Vorsprung erstreckt, und/oder der Wagenkasten einen dritten komplementären Vorsprung aufweist, der sich in die dritte Ausnehmung erstreckt,
wobei an der zweiten Seitenwand ein vierter Vorsprung und/oder eine vierte Ausnehmung vorgesehen ist, wobei der vierte Vorsprung und/oder die vierte Ausnehmung jeweils eine Längsausdehnung aufweist, die sich entlang einer Fahrzeuglängsrichtung erstreckt, und eine Vertikalausdehnung aufweist, die sich entlang einer Fahrzeughochrichtung erstreckt,
wobei der Wagenkasten eine vierte komplementäre Ausnehmung aufweist, in die sich der vierte Vorsprung erstreckt, und/oder der Wagenkasten einen vierten komplementären Vorsprung aufweist, der sich in die vierte Ausnehmung erstreckt.

Der dritte Vorsprung kann zum Beispiel ein Materialvorsprung oder ein nach außen ausgeformter Materialverlauf sein, zum Beispiel in Form einer Materialausstülpung oder eine Materialverdickung. Der dritte Vorsprung kann insbesondere, bei Betrachtung in Einbaulage, nach unten (in Bezug auf das Schienenfahrzeug) zeigen, also in Richtung des Wagenkastens. Der dritte Vorsprung kann zum Beispiel an einer Unterseite oder einer Unterkante der ersten Seitenwand angeordnet sein. Der dritte Vorsprung kann sich von der Unterkante hinaus zum Beispiel durch Fortführung eines flächigen Außen- oder Innenbereichs der ersten Seitenwand nach unten erstrecken. Der dritte Vorsprung kann alternativ an (oder neben) seinen Längsseiten durch weitere Materialbereiche (z. B. Materialbereiche der Unterseite oder der Unterkante) umgeben sein. Die vorherigen Bemerkungen gelten entsprechend für den vierten Vorsprung an der zweiten Seitenwand.

Die dritte Ausnehmung kann zum Beispiel eine Materialausnehmung oder ein nach innen ausgeformter Materialverlauf sein, zum Beispiel in Form einer Nut oder Sicke (zum Beispiel eine Kastensicke), zum Beispiel ähnlich einem auf dem Kopf stehenden Buchstaben "u" bei Betrachtung in einem Querschnitt. Die dritte Ausnehmung kann insbesondere, bei Betrachtung in Einbaulage, nach oben (in Bezug auf das Schienenfahrzeug) zeigen, also in Richtung weg vom Wagenkasten. Die dritte Ausnehmung kann zum Beispiel an einer Unterseite oder einer Unterkante der ersten Seitenwand angeordnet sein. Die vorherigen Bemerkungen gelten entsprechend für die vierte Ausnehmung an der zweiten Seitenwand.

Im Folgenden insbesondere zum Verständnis des Begriffs "entlang": Die dritte Ausnehmung und/oder der dritte Vorsprung weist/weisen jeweils eine Längsausdehnung auf, die sich entlang einer Fahrzeuglängsrichtung erstreckt. Die dritte Ausnehmung und/oder der dritte Vorsprung kann/können sich jeweils in der Längsausdehnung (genau) in der Fahrzeuglängsrichtung erstrecken, kann/können alterativ auch in Bezug auf die Fahrzeuglängsrichtung mindestens abschnittsweise oder vollständig schräg oder gebogen verlaufen, sofern konstruktiv möglich, zum Beispiel maximal in einem Winkel von 40°, 30°, 20° oder 10° zu der Fahrzeuglängsrichtung. Die Fahrzeuglängsrichtung kann sich parallel zur x-Achse erstrecken (wenn das Führerkabinenmodul in Einbaulage am Wagenkasten betrachtet wird) und/oder insbesondere in einer Fahrtrichtung des Schienenfahrzeugs, zum Beispiel der Vorwärtsfahrtrichtung (bei Geradeausfahrt) oder der Rückwärtsfahrtrichtung (bei Geradeausfahrt). Die vorherigen Bemerkungen gelten entsprechend für die vierte Ausnehmung und den vierten Vorsprung.

Die Längsausdehnung kann insbesondere eine lange Ausdehnung der dritten Ausnehmung und/oder des dritten Vorsprungs bezeichnen. Die Längsausdehnung kann, zum Beispiel mindestens um den Faktor 3, 5, 10 oder 30, größer sein als die Querausdehnung. Typische Werte für die Längsausdehnung sind z. B. 10 cm bis 5 Meter, bevorzugt 1 Meter bis 3 Meter. Die Längsausdehnung kann zum Beispiel die Länge einer Nut der dritten Ausnehmung oder die Länge einer Materialausstülpung des dritten Vorsprungs sein. Die vorherigen Bemerkungen gelten entsprechend für die vierte Ausnehmung und den vierten Vorsprung.

Die dritte Ausnehmung und/oder der dritte Vorsprung weist/weisen jeweils eine Vertikalausdehnung auf, die sich entlang einer Fahrzeughochrichtung erstreckt. Die Vertikalausdehnung kann sich (genau) in Fahrzeughochrichtung erstrecken. Zum Verständnis des Begriffs "entlang": Abweichungen, z. B. maximal in einem Winkel von 40°, 30°, 20° oder 10° zu der Fahrzeughochrichtung, sind jedoch möglich. Die Fahrzeughochrichtung kann sich parallel zur z-Achse erstrecken (wenn das Führerkabinenmodul in Einbaulage am Wagenkasten betrachtet wird). Die vorherigen Bemerkungen gelten entsprechend für den vierten Vorsprung und die vierte Ausnehmung.

Die Vertikalausdehnung kann insbesondere eine kurze Ausdehnung der dritten Ausnehmung und/oder des dritten Vorsprungs bezeichnen. Die Vertikalausdehnung kann, zum Beispiel mindestens um den Faktor 3, 5, 10 oder 30, kleiner sein als die Längsausdehnung. Typische Werte für die Vertikalausdehnung sind z. B. 0,5 cm bis 20 cm, bevorzugt 1 cm bis 10 cm. Die Vertikalausdehnung kann zum Beispiel die Tiefe der Nut der dritten Ausnehmung oder die Tiefe der Materialausstülpung des dritten Vorsprungs sein. Die Vertikalausdehnung kann der Ausdehnung in Richtung der Normalen einer Fläche entsprechen, aus der der dritte Vorsprung sich absetzt bzw. in der die dritte Ausnehmung vorgesehen ist. Die Vertikalausdehnung kann der Ausdehnung in Richtung der Normalen einer Fläche entsprechen, aus der sich der dritte Vorsprung heraus erstreckt oder in die sich die dritte Ausnehmung hinein erstreckt. Die vorherigen Bemerkungen gelten entsprechend für den vierten Vorsprung und die vierte Ausnehmung.

Der dritte komplementäre Vorsprung kann ausgestaltet sein, die dritte Ausnehmung in geometrischer Hinsicht, zum Beispiel formschlüssig, aufnehmen zu können. Der dritte komplementäre Vorsprung kann derart ausgestaltet sein, dass die dritte Ausnehmung mit ihm im Eingriff stehen und/oder ihn umgreifen oder umgeben kann. Die dritte Ausnehmung und der dritte komplementäre Vorsprung können sich berühren. Dies muss jedoch nicht zwangsläufig der Fall sein. Es kann, in Richtung der Vertikalausdehnung und/oder in Richtung der Längsausdehnung der dritten Ausnehmung, eine Toleranz oder ein Abstand vorgesehen sein. Die dritte Ausnehmung und der dritte komplementäre Vorsprung können ausgestaltet sein, dass im Normalbetrieb des Schienenfahrzeugs keine Berührung oder nur eine teilweise Berührung erfolgt. Die dritte Ausnehmung und der dritte komplementäre Vorsprung können ausgestaltet sein, dass bei einer Verformung oder einer Bewegung der ersten Seitenwand nach hinten in einer Fahrzeuglängsrichtung (wie sie im Falle eines Crashs insbesondere mit einem Sattelauflieger oder Anhänger auftreten kann) oder nach außen in einer Fahrzeugquerrichtung (wie sie im Falle eines Crashs insbesondere mit einem Sattelauflieger oder Anhänger auftreten kann) eine Berührung zu erwarten ist und/oder es zu einer Kraftübertragung kommen kann. Es kann insbesondere ein Abstand zwischen der dritten Ausnehmung und dem dritten komplementären Vorsprung in einer Fahrzeughochrichtung (sie kann sich parallel entlang der z-Achse erstrecken) vorgesehen sein. Die vorherigen Bemerkungen gelten entsprechend für die vierte Ausnehmung und den vierten komplementären Vorsprung und die zweite Seitenwand.

Der dritte komplementäre Vorsprung kann zum Beispiel ein Materialvorsprung oder ein nach außen ausgeformter Materialverlauf sein, zum Beispiel in Form einer Materialausstülpung oder eine Materialverdickung. Der dritte komplementäre Vorsprung kann zum Beispiel an einer Oberseite oder einem Bodenbereich oder einem unteren Längsträger (z. B. einem Bodenträger oder einem Längsträger am Boden) oder einem Anschlusselement, einem Anschlussträger oder einer Anschlussleiste (auf die jeweiligen obigen Bemerkungen wird verwiesen) des Wagenkastens angeordnet sein. Der dritte komplementäre Vorsprung kann an eine Oberkante eines Profils des Wagenkastens anschließen. Zum Beispiel kann die Oberkante an einen Bodenträger anschließen oder Teil des Bodenträgers sein. Der dritte komplementäre Vorsprung kann sich von der Oberkante zum Beispiel durch Fortführung einer Außenkontur über einen sonstigen Querprofilbereich des Wagenkastens hinaus erstrecken. Der dritte Vorsprung kann alternativ an seinen Längsseiten durch weitere Materialbereiche umgeben sein. Die vorherigen Bemerkungen gelten entsprechend für den vierten komplementären Vorsprung.

Die dritte komplementäre Ausnehmung kann ausgestaltet sein, den dritten Vorsprung in geometrischer Hinsicht, zum Beispiel formschlüssig, aufnehmen zu können. Die dritte komplementäre Ausnehmung kann ausgestaltet sein, dass der dritte Vorsprung mit ihr im Eingriff stehen und/oder in sie greifen kann. Der dritte Vorsprung und die dritte komplementäre Ausnehmung können sich berühren. Dies muss jedoch nicht zwangsläufig der Fall sein. Es kann, in Richtung der Vertikalausdehnung und/oder in Richtung der Längsausdehnung des dritten Vorsprungs, eine Toleranz oder ein Abstand vorgesehen sein. Der dritte Vorsprung und die dritte komplementäre Ausnehmung können ausgestaltet sein, dass im Normalbetrieb des Schienenfahrzeugs keine Berührung oder nur eine teilweise Berührung erfolgt. Der dritte Vorsprung und die dritte komplementäre Ausnehmung können ausgestaltet sein, dass bei einer Verformung der ersten Seitenwand nach hinten in einer Fahrzeuglängsrichtung (wie sie im Falle eines Crashs, insbesondere mit einem Sattelauflieger oder Anhänger, auftreten kann) oder nach außen in einer Fahrzeugquerrichtung (wie sie im Falle eines Crashs insbesondere mit einem Sattelauflieger oder Anhänger auftreten kann) eine Berührung zu erwarten ist und/oder es zu einer Kraftübertragung kommen kann. Es kann insbesondere ein Abstand zwischen dem dritten Vorsprung und der dritten komplementären Ausnehmung in einer Fahrzeughochrichtung (sie kann sich parallel entlang der z-Achse erstrecken) vorgesehen sein. Die vorherigen Bemerkungen gelten entsprechend für den vierten Vorsprung und die vierte komplementäre Ausnehmung und die zweite Seitenwand.

Die dritte komplementäre Ausnehmung kann zum Beispiel eine Materialausnehmung oder ein nach innen ausgeformter Materialverlauf sein, zum Beispiel in Form einer Nut oder Sicke (zum Beispiel eine Kastensicke), zum Beispiel ähnlich dem Buchstaben "u" bei Betrachtung in einem Querschnitt. Die dritte komplementäre Ausnehmung kann zum Beispiel an einer Oberseite oder einem Bodenbereich oder einem unteren Längsträger (z. B. einem Bodenträger oder einem Längsträger am Boden) oder einem Anschlusselement, einem Anschlussträger oder einer Anschlussleiste (auf die jeweiligen obigen Bemerkungen wird verwiesen) des Wagenkastens angeordnet sein. Die vorherigen Bemerkungen gelten entsprechend für die vierte komplementäre Ausnehmung.

Die dritte komplementäre Ausnehmung und/oder der dritte komplementäre Vorsprung weisen jeweils eine Längsausdehnung auf, die sich entlang einer Fahrzeuglängsrichtung erstreckt. Die dritte komplementäre Ausnehmung und/oder der dritte komplementäre Vorsprung kann/können sich jeweils in der Längsausdehnung (genau) in der Fahrzeuglängsrichtung erstrecken, kann/können alterativ auch in Bezug auf die Fahrzeuglängsrichtung mindestens abschnittsweise oder vollständig schräg oder gebogen verlaufen, sofern konstruktiv möglich, zum Beispiel maximal in einem Winkel von 40°, 30°, 20° oder 10° zu der Fahrzeuglängsrichtung, insbesondere passend zu der dritten Ausnehmung oder dem dritten Vorsprung. Die vorherigen Bemerkungen gelten entsprechend für den vierten komplementären Vorsprung und die vierte komplementäre Ausnehmung.

Die Längsausdehnung kann insbesondere eine lange Ausdehnung der dritten komplementären Ausnehmung und/oder des dritten komplementären Vorsprungs bezeichnen. Die Längsausdehnung kann, zum Beispiel mindestens um den Faktor 3, 5, 10 oder 30, größer sein als die Vertikalausdehnung. Typische Werte für die Längsausdehnung sind z. B. 10 cm bis 5 Meter, bevorzugt 1 Meter bis 3 Meter. Insbesondere kann die Längsausdehnung passend zu der dritten Ausnehmung oder dem dritten Vorsprung sein. Die Längsausdehnung kann zum Beispiel die Länge einer Nut der dritten komplementären Ausnehmung oder die Länge einer Materialausstülpung des dritten komplementären Vorsprungs sein. Die vorherigen Bemerkungen gelten entsprechend für den vierten komplementären Vorsprung und die vierte komplementäre Ausnehmung.

Die dritte komplementäre Ausnehmung und/oder der dritte komplementäre Vorsprung weisen jeweils eine Vertikalausdehnung auf, die sich entlang einer Fahrzeughochrichtung erstreckt. Die dritte komplementäre Ausnehmung und/oder der dritte komplementäre Vorsprung kann/können sich jeweils in der Vertikalausdehnung (genau) in der Fahrzeughochrichtung erstrecken, kann/können alterativ auch in Bezug auf die Fahrzeughochrichtung mindestens abschnittsweise schräg oder gebogen verlaufen, sofern konstruktiv möglich, zum Beispiel maximal in einem Winkel von 40°, 30°, 20° oder 10° zu der Fahrzeughochrichtung, insbesondere passend zu der dritten Ausnehmung oder dem dritten Vorsprung. Die vorherigen Bemerkungen gelten entsprechend für den vierten komplementären Vorsprung und die vierte komplementäre Ausnehmung.

Die Vertikalausdehnung kann insbesondere eine kurze Ausdehnung der dritten komplementären Ausnehmung und/oder des dritten komplementären Vorsprungs bezeichnen. Die Vertikalausdehnung kann, zum Beispiel mindestens um den Faktor 3, 5, 10 oder 30, kleiner sein als die Längsausdehnung. Typische Werte für die Vertikalausdehnung sind z. B. 0,5 cm bis 20 cm, bevorzugt 1 cm bis 10 cm. Insbesondere kann die Vertikalausdehnung passend zu der dritten Ausnehmung oder dem dritten Vorsprung sein. Die Vertikalausdehnung kann zum Beispiel die Tiefe der Nut der dritten komplementären Ausnehmung oder die Tiefe der Materialausstülpung des dritten komplementären Vorsprungs sein. Die vorherigen Bemerkungen gelten entsprechend für den vierten komplementären Vorsprung und die vierte komplementäre Ausnehmung.

Die dritte Ausnehmung und/oder der dritte Vorsprung und/oder die dritte komplementäre Ausnehmung und/oder der dritte komplementäre Vorsprung können z. B. mittels Fräsen hergestellt sein. Dies kann ebenso für den vierten Vorsprung, den vierten komplementären Vorsprung, die vierte Ausnehmung und die vierte komplementäre Ausnehmung gelten.

Die beschriebene Ausgestaltung ermöglicht in vorteilhafter Weise Verbesserungen im Crashverhalten, insbesondere in Bezug auf Frontalaufprallsituationen, wie sie auch bei Crashs mit Sattelaufliegern oder Anhängern auftreten können. Simulationen und Crash-Berechnungen haben gezeigt, dass insbesondere ein Auseinanderdrücken der Seitenwände in Bereichen am und nahe am Wagenkasten vermieden werden kann.

**In** einer vorteilhaften Ausgestaltung der erfindungsgemäßen Anordnung ist
- am dritten Vorsprung und am vierten Vorsprung und/oder
- an der dritten Ausnehmung und an der vierten Ausnehmung
jeweils eine Kraftübertragungsfläche angeordnet, deren Flächennormale mindestens eine Komponente in einer Fahrzeuglängsrichtung aufweist, wobei
- an der dritten komplementären Ausnehmung und der vierten komplementären Ausnehmung und/oder
- am dritten komplementären Vorsprung und am vierten komplementären Vorsprung jeweils eine komplementäre Kraftübertragungsfläche angeordnet ist.

Bei den jeweiligen Erwähnungen des Wortes "Fahrzeuglängsrichtung" kann es sich um dieselbe Fahrzeuglängsrichtung handeln. Eine Komponente kann insbesondere eine geometrische Komponente sein. Anders ausgedrückt ist die Flächennormale nicht komplett orthogonal zur Fahrzeuglängsrichtung. Die Kraftübertragungsfläche liegt also nicht in der Fahrzeuglängsrichtung, sondern weist mindestens eine geometrische Querkomponente auf, liegt also zumindest schräg oder komplett orthogonal zur Fahrzeuglängsrichtung. Die Kraftübertragungsfläche und die komplementäre Kraftübertragungsfläche können ausgestaltet sein, dass sie bei einer Berührung geometrisch passend aufeinander liegen. Die komplementäre Kraftübertragungsfläche kann insbesondere eine der Kraftübertragungsfläche entgegengesetzte Fläche sein. Im verbundenen Zustand kann eine Berührung zwischen der Kraftübertragungsfläche und der komplementären Kraftübertragungsfläche vorliegen. Jedoch sind auch Ausgestaltungen möglich, in denen eine Berührung nur beim Zusammenbau (Einschieben des Führerkabinenmoduls auf den Wagenkasten) und/oder im Falle eines Crashs erfolgen. Die Kraftübertragungsfläche und die komplementäre Kraftübertragungsfläche können sich, anteilig oder vollständig, entlang einer y-z-Ebene erstrecken (entlang kann z. B. bedeuten, dass Abweichungen von maximal 40°, 30°, 20° oder 10° möglich sind) oder in der y-z-Ebene angeordnet sein. Die Kraftübertragungsfläche kann Teil des dritten Vorsprungs oder der dritten Ausnehmung sein oder an ihm oder ihr ausgeformt sein. Die komplementäre Kraftübertragungsfläche kann Teil der dritten komplementären Ausnehmung oder des dritten komplementären Vorsprungs sein oder an ihr oder ihm ausgeformt sein. Die vorherigen Bemerkungen gelten entsprechend für den vierten Vorsprung und den vierten komplementären Vorsprung und die vierte Ausnehmung und die vierte komplementäre Ausnehmung. Die Kraftübertragungsfläche kann eine Kontaktfläche im Sinne der entsprechenden Ausgestaltung sein. Die komplementäre Kraftübertragungsfläche kann eine komplementäre Kontaktfläche im Sinne der entsprechenden Ausgestaltung sein.

Das Vorsehen der Kraftübertragungsfläche und der komplementären Kraftübertragungsfläche bietet insbesondere zwei Vorteile:
- Beim Zusammenbau des Führerkabinenmoduls auf den Wagenkasten können die Kraftübertragungsfläche und die komplementäre Kraftübertragungsfläche eine Einschubbegrenzung darstellen, die den Zusammenbau erleichtert und/oder eine Automatisierung des Zusammenbaus verbessert.
- **Im** Falle eines Crashs, insbesondere in Bezug auf Frontalaufprallsituationen, wie sie auch bei Crashs mit Sattelaufliegern oder Anhängern auftreten können, können über die Kraftübertragungsfläche und die komplementäre Kraftübertragungsfläche Längskräfte in den Wagenkasten eingeleitet werden, wodurch das Crashverhalten verbessert werden kann.

In einer vorteilhaften Ausgestaltung der erfindungsgemäßen Anordnung entfernen
- sich die erste Ausnehmung von der zweiten Ausnehmung und/oder
- sich der erste Vorsprung von dem zweiten Vorsprung
entlang einer in Bezug auf das Schienenfahrzeug von vorne nach hinten betrachteten Fahrzeuglängsrichtung jeweils voneinander, insbesondere kontinuierlich voneinander.

Das Führerkabinenmodul kann entlang der in Bezug auf das Schienenfahrzeug (also betrachtet in Einbaulage) von vorne nach hinten zeigenden Fahrzeuglängsrichtung in Bezug auf die erste Ausnehmung und die zweite Ausnehmung und/oder den ersten Vorsprung und den zweiten Vorsprung breiter werden, wenn das Führerkabinenmodul in Einbaulage im Wagenkasten betrachtet wird. Die erste Ausnehmung sowie die zweite Ausnehmung und/oder der erste Vorsprung sowie der zweite Vorsprung können sich insbesondere jeweils in Richtungen, die parallel entlang der y-Achse verlaufen, voneinander entfernen, also in Breitenrichtung. Die erste komplementäre Ausnehmung und die zweite komplementäre Ausnehmung und/oder der erste komplementäre Vorsprung und der zweite komplementäre Vorsprung können sich entsprechend voneinander entfernen, sodass jeweils ein Eingreifen möglich ist.

So kann sich ein Design des Führerkabinenmoduls ergeben, dass - ähnlich wie bei Tragflächen - eine positive Pfeilung aufweist. Das Führerkabinenmodul kann nach hinten, zumindest in einem Teilabschnitt, breiter werden.

Die vorgestellte Ausgestaltung ermöglicht ein aerodynamisch günstiges und optisch ansprechendes Design. Die Montage des Führerkabinenmoduls auf dem Wagenkasten ist besonders einfach, weil Ausnehmungen und Vorsprünge beim Einschieben des Führerkabinenmoduls entgegen der Vorwärtsfahrtrichtung des Schienenfahrzeugs erst kurz vor einer Endposition mit den komplementären Ausnehmungen und Vorsprüngen ineinander eingreifen.

**In** einer vorteilhaften Ausgestaltung der erfindungsgemäßen Anordnung entfernen
- sich die erste Ausnehmung von der zweiten Ausnehmung und/oder
- sich der erste Vorsprung von dem zweiten Vorsprung
entlang einer in Bezug auf das Schienenfahrzeug von vorne nach hinten betrachteten Fahrzeuglängsrichtung jeweils voneinander, insbesondere kontinuierlich voneinander, wobei
- der dritte Vorsprung, der vierte Vorsprung, die dritte komplementäre Ausnehmung und die vierte komplementäre Ausnehmung und/oder
- die dritte Ausnehmung, die vierte Ausnehmung, der dritte komplementäre Vorsprung und der vierte komplementäre Vorsprung
jeweils in einer Fahrzeuglängsrichtung verlaufen.

Bei den jeweiligen Erwähnungen des Wortes "Fahrzeuglängsrichtung" kann es sich um dieselbe Fahrzeuglängsrichtung handeln. Die dritte Ausnehmung, die vierte Ausnehmung, der dritte komplementäre Vorsprung und der vierte komplementäre Vorsprung können insbesondere genau in der Fahrzeuglängsrichtung verlaufen. Die Fahrzeuglängsrichtung kann parallel zur x-Achse verlaufen.

Die beschriebene Ausgestaltung ermöglicht ein aerodynamisch günstiges und optisch ansprechendes Design. Die Montage des Führerkabinenmoduls auf dem Wagenkasten ist besonders einfach,
- weil die erste Ausnehmung/die zweite Ausnehmung und/oder der erste Vorsprung/der zweite Vorsprung beim Einschieben des Führerkabinenmoduls entgegen der Vorwärtsfahrtrichtung des Schienenfahrzeugs erst kurz vor einer Endposition mit den komplementären Ausnehmungen und Vorsprüngen ineinander eingreifen und zudem
- der dritte Vorsprung/der vierte Vorsprung und/oder die dritte Ausnehmung/die vierte Ausnehmung zusammen mit den komplementären Ausnehmungen und/oder Vorsprüngen ein unkompliziertes, geführtes Einschieben des Führerkabinenmoduls entgegen der Vorwärtsfahrtrichtung des Schienenfahrzeugs ermöglichen.

Weiter wird ein Verfahren zur Herstellung einer erfindungsgemäßen Anordnung für ein Schienenfahrzeug vorgeschlagen, aufweisend folgende Schritte:
- Einbringen des Führerkabinenmoduls mindestens teilweise entgegen der Vorwärtsfahrtrichtung des Schienenfahrzeugs,
- Fixieren des Führerkabinenmoduls am Wagenkasten, insbesondere mithilfe von Schaubverbindungen.

**In** Bezug auf Ausgestaltungen des erfindungsgemäßen Verfahrens wird vollinhaltlich Bezug genommen auf Ausgestaltungen der erfindungsgemäßen Anordnung und umgekehrt. Die Vorwärtsfahrtrichtung des Schienenfahrzeugs kann insbesondere die Geradeaus-Vorwärtsfahrtrichtung bei Fahrt nach vorne sein und entlang der x-Achse verlaufen.

Das Führerkabinenmodul kann insbesondere derart eingebracht werden, dass schon beim Einbringen eine vorteilhafte Führung durch den ersten Vorsprung und/oder die erste Ausnehmung sowie den ersten komplementären Vorsprung und/oder die erste komplementäre Ausnehmung erfolgt. Die vorteilhafte Führung kann zum Beispiel ein Entlanggleiten an den genannten Vorsprüngen oder Ausnehmungen umfassen. Hierdurch kann in vorteilhafter Art und Weise die Herstellung, die insbesondere eine Montage des Führerkabinenmoduls am Wagenkasten umfassen kann, vereinfacht werden.

Eine Fixierung kann insbesondere mithilfe von Mechanischen Verbindungen, z. B. Bolzenverbindungen oder Schraubverbindungen erfolgen, zum Beispiel in einem Frontbereich und/oder in einem linken Dachübergangsbereich und/oder einem rechten Dachübergangsbereich des Wagenkastens.

Weiterhin wird ein Schienenfahrzeug mit der erfindungsgemäßen Anordnung vorgeschlagen. Das Schienenfahrzeug kann insbesondere ein Triebfahrzeug und/oder eine Lokomotive und/oder ein erstes Fahrzeug eines Schienenfahrzeugverbunds sein. Das Schienenfahrzeug kann zum Beispiel ein Triebfahrzeug und/oder eine Lokomotive und/oder ein erstes Fahrzeug eines Regionalzugs, eines Schnellzugs, eines Hochgeschwindigkeitszugs, einer Straßenbahn, einer S-Bahn oder einer U-Bahn sein.

Beispielhafte Ausgestaltungen der Erfindungen werden im Folgenden mit Bezug auf die beiliegende Zeichnung beschrieben. Die einzelnen Figuren der Zeichnung zeigen:
- Fig. 1:: eine schematisch dargestellte erfindungsgemäße Anordnung;
- Fig. 2a:: einen schematisch dargestellten Detailausschnitt einer erfindungsgemäßen Anordnung, die gegenüber der erfindungsgemäßen Anordnung ein geringfügig anderes Design aufweist;
- Fig. 2b:: einen schematisch dargestellten Detailausschnitt der erfindungsgemäßen Anordnung;
- Fig. 3a:: den schematisch dargestellten Detailausschnitt der Fig. 2a aus einer anderen Perspektive;
- Fig. 3b:: den schematisch dargestellten Detailausschnitt der Fig. 2b aus einer anderen Perspektive;
- Fig. 4a:: einen schematisch dargestellten Verbindungsbereich der erfindungsgemäßen Anordnung;
- Fig. 4b:: einen schematisch dargestellten Verbindungsbereich der erfindungsgemäßen Anordnung;
- Fig. 5a:: einen schematisch dargestellten Verbindungsbereich der erfindungsgemäßen Anordnung mit einer alternativen Geometrie;
- Fig. 5b:: einen schematisch dargestellten Verbindungsbereich der erfindungsgemäßen Anordnung mit einer alternativen Geometrie;
- Fig. 6a:: einen schematisch dargestellten Verbindungsbereich der erfindungsgemäßen Anordnung mit einer weiteren alternativen Geometrie;
- Fig. 6b:: einen schematisch dargestellten Verbindungsbereich der erfindungsgemäßen Anordnung mit einer weiteren alternativen Geometrie;
- Fig. 7:: einen schematisch dargestellten Frontverbindungsbereich der gezeigten erfindungsgemäßen Anordnungen;
- Fig. 8:: einen schematisch dargestellten Teilbereich der erfindungsgemäßen Anordnung, die in Fig. 1 gezeigt wird;
- Fig. 9:: eine Ausgestaltung des erfindungsgemäßen Verfahrens;
- Fig. 10:: eine schematisch dargestellte weitere Ausgestaltung einer erfindungsgemäßen Anordnung;
- Fig. 11a:: eine Detailansicht eines Verbindungsbereichs der in Fig. 10 gezeigten weiteren Ausgestaltung der erfindungsgemäßen Anordnung;
- Fig. 11b:: eine Detailansicht eines Verbindungsbereichs der in Fig. 10 gezeigten weiteren Ausgestaltung der erfindungsgemäßen Anordnung;
- Fig. 12:: eine Detailansicht des Wagenkastens der in Fig. 10 gezeigten weiteren Ausgestaltung der erfindungsgemäßen Anordnung;
- Fig. 13:: eine Detailansicht der linken Seitenwand der in Fig. 10 gezeigten weiteren Ausgestaltung der erfindungsgemäßen Anordnung;
- Fig. **14**: eine Detailansicht eines Verbindungsbereichs einer Seitenwand eines Führerkabinenmoduls an einem Wagenkasten, wobei sich ein erster Vorsprung im Bereich einer Unterkante der Seitenwand nach unten in vertikaler Richtung erstreckt und dadurch nach unten in eine komplementäre Ausnehmung des Wagenkastens hineinragt.

Gleiche Bezugszeichen werden für gleiche oder wesensgleiche Teile, Baugruppen, Schritte oder Instanzen genutzt.

Fig. 1 zeigt eine erfindungsgemäße Anordnung 1. Sie weist einen Wagenkasten W und ein Führerkabinenmodul F auf. Das Führerkabinenmodul F befindet sich in einem Frontbereich des Wagenkastens W. Das Führerkabinenmodul F befindet sich in einer Fahrzeuglängsrichtung x vorne am Wagenkasten, die einer Geradeausfahrtrichtung (z. B. Vorwärtsfahrtrichtung bei Geradeausfahrt) eines Schienenfahrzeugs, in das der Wagenkasten W integriert wird, entspricht. Die Fahrzeuglängsrichtung x wird durch einen Pfeil angezeigt. Eine Fahrzeugquerrichtung y beschreibt eine Querrichtung des Schienenfahrzeugs. Sie wird ebenfalls durch einen Pfeil angezeigt. Eine Fahrzeughochrichtung z beschreibt eine Hochrichtung des Schienenfahrzeugs. Sie wird ebenfalls durch einen Pfeil angezeigt.

Das Führerkabinenmodul F weist eine erste Seitenwand SW1 auf der linken Fahrzeugseite auf. Eine zweite Seitenwand SW2 ist auf der rechten Fahrzeugseite angeordnet.

Unterhalb der ersten Seitenwand SW1 ist ein erster Verbindungsbereich VB1 befindlich. In ihm befinden sich - an einer Unterkante U1 (siehe Fig. 4a, 5a, 6a) der ersten Seitenwand SW1 - ein erster Vorsprung V1 (vgl. Fig. 4a, 5a, 6a) und eine erste Ausnehmung A1 (vgl. Fig. 4a, 5a, 6a). Außerdem befinden sich in ihm - auf einer Oberkante eines ersten Bodenträgers BT1 - ein erster komplementärer Vorsprung KV1 und eine erste komplementäre Ausnehmung KA1. Der erste Vorsprung V1 steht im Eingriff mit der ersten komplementären Ausnehmung KA1; eine erste Ausnehmung A1 steht im Eingriff mit dem ersten komplementären Vorsprung KV1.

Unterhalb der zweiten Seitenwand SW2 ist ein zweiter Verbindungsbereich VB2 (siehe Fig. 3b, 4b) befindlich. In ihm befinden sich - an einer Unterkante U2 (siehe Fig. 4b, 5b, 6b) der zweiten Seitenwand SW2 - ein zweiter Vorsprung V2 (vgl. Fig. 4b, 5b, 6b) und eine zweite Ausnehmung A2 (vgl. Fig. 4b, 5b, 6b). Außerdem befinden sich in ihm - auf einer Oberkante eines zweiten Bodenträgers BT2 (vgl. Fig. 2b, 4b, 5b, 6b) - ein zweiter komplementärer Vorsprung KV2 (vgl. Fig. 4b, 5b, 6b) und eine zweite komplementäre Ausnehmung KA2 (vgl. Fig. 4b, 5b, 6b). Der zweite Vorsprung V2 steht im Eingriff mit der zweiten komplementären Ausnehmung KA2; die zweite Ausnehmung A2 steht im Eingriff mit dem zweiten komplementären Vorsprung KV2.

Das Führerkabinenmodul F weist eine erste Quertraverse QT1 in einem Frontbereich zwecks Schutzes des Raumes, der sich innerhalb des Führerkabinenmoduls F befindet, nach vorne hin und eine zweite Quertraverse QT2 in einem Dachbereich zwecks Stabilisierung auf. Das Führerkabinenmodul F weist einen ersten Türausschnitt T1 auf der linken Fahrzeugseite und einen zweiten Türausschnitt T2 auf. Oberhalb des ersten Türausschnitt T1 befindet sich eine erster Längsträger LT1; oberhalb des zweiten Türausschnitts T2 befindet sich ein zweiter Längsträger LT2.

In einem ersten Längsträger-Verbindungsbereich LVB1 ist der erste Längsträger LT1 mit dem Wagenkasten W (genauer: mit einem umlaufenden Träger UT des Wagenkastens W) in einem linken Dachübergangsbereich, der einen Übergang vom Dach zum linken Seitenbereich des Wagenkastens W darstellt, verbunden. Die Verbindung erstreckt sich zumindest teilweise in der Fahrzeughochrichtung z. In einem zweiten Längsträger-Verbindungsbereich LVB2 ist der zweite Längsträger LT2 mit dem Wagenkasten W in einem rechten Dachübergangsbereich, der einen Übergang vom Dach zum rechten Seitenbereich des Wagenkastens W darstellt, verbunden.

In einem Frontverbindungsbereich FVB ist die erste Quertraverse QT1 mit dem Wagenkasten W mithilfe von Schraubverbindungen SCH2 (nicht dargestellt in Fig. 1, siehe Fig. 7) verbunden. Alternativ kann es sich um eine Bolzenverbindung handeln. Generell kann bei den in der Figurenbeschreibung erwähnten Verbindungen um mechanische Verbindungen handeln, insbesondere um Schraubverbindungen oder Bolzenverbindungen.

Fig. 2a zeigt einen Detailausschnitt einer erfindungsgemäßen Anordnung 11, die gegenüber der erfindungsgemäßen Anordnung 1 ein geringfügig anderes Design aufweist. Gezeigt wird eine linke Hälfte des Führerkabinenmoduls F an einem Ausschnitt des Wagenkastens W. In Richtung entgegen der Fahrzeuglängsrichtung x ist zu erkennen, dass der Wagenkasten W kontinuierlich breiter wird. Der erste Verbindungsbereich VB1 erstreckt sich entlang der Fahrzeuglängsrichtung x und wandert dabei kontinuierlich leicht nach außen in positiver Fahrzeugquerrichtung y.

Fig. 2b zeigt einen Detailausschnitt der erfindungsgemäßen Anordnung 11. Gezeigt wird eine rechte Hälfte des Führerkabinenmoduls F an einem Ausschnitt des Wagenkastens W. Entgegen der Fahrzeuglängsrichtung x ist auch hier zu erkennen, dass der Wagenkasten W breiter wird. Der zweite Verbindungsbereich VB2 erstreckt sich entlang der Fahrzeuglängsrichtung x und wandert dabei kontinuierlich leicht nach außen in negativer Fahrzeugquerrichtung y.

Fig. 3a zeigt den Detailausschnitt der Fig. 2a aus einer anderen Perspektive, nämlich nach innen gerichtet. Zu erkennen ist, dass im Frontverbindungsbereich FVB die erste Quertraverse QT1 an einem Anschlag an einem Bodenbereich BB des Wagenkastens W ansetzt. Der Anschlag besitzt eine sich quer erstreckende Aufnahmefläche mit einer Normalenrichtung in positiver Fahrzeuglängsrichtung x. Schraubverbindungen (SCH2, siehe Fig. 7) stellen eine lösbare Verbindung zwischen der Quertraverse QT1 des Führerkabinenmoduls F und dem Wagenkasten W her. An dem ersten Längsträger-Verbindungsbereich LVB1 sind Zugangsbohrungen zum Einsetzen von Schraubverbindungen SCH11 (in Fig. 3a, 3b schematisch durch einen Strich gekennzeichnet) zu erkennen. Statt um Schraubverbindungen kann es sich um Bolzenverbindungen handeln.

Fig. 3b zeigt den Detailausschnitt der Fig. 2b zur Verdeutlichung aus einer anderen Perspektive, wiederum nach innen gerichtet.

Die bereits thematisierte Fig. 4a zeigt den Verbindungsbereich VB1 der erfindungsgemäßen Anordnung 11, der dem Verbindungsbereich VB1 der erfindungsgemäßen Anordnung 1 entspricht, in einem Querschnitt. Die Fahrzeuglängsrichtung x erstreckt sich aus der Zeichnungsebene nach oben hinaus. Die erste Ausnehmung A1 ist, genau wie der erste Vorsprung V1, an der Unterkante U1 der ersten Seitenwand SW1 ausgebildet. Die erste Ausnehmung A1 besteht aus einer vertikalen Fortführung einer Außenhülle der ersten Seitenwand SW1. Zu erkennen sind vertikale Spalte VS (also Abstände) und horizontale Spalte HS (also Abstände) zwischen dem ersten Vorsprung V1 und der ersten komplementären Ausnehmung KA1 sowie zwischen der ersten Ausnehmung A1 und dem ersten komplementären Vorsprung KV1. Die vertikalen Spalte VS und die horizontalen Spalte HS sind beabsichtigt: Sie erlauben eine gewisse Entkopplung des Führerkabinenmoduls F hinsichtlich Schwingungen, vereinfachen die Montage des Führerkabinenmoduls F am Wagenkasten W und verhindern Spannungen durch statische Überbestimmtheit. Im Falle eines Crashs, insbesondere im Falle eines Frontal-Crashs mit Sattelaufliegern oder Anhängern, kann auf die erste Seitenwand SW1 insbesondere eine Zugkraft in positiver Fahrzeughochrichtung z wirken. Hierdurch verschwinden die horizontalen Spalte HS und an den sie umgebenden Flächen wird die Zugkraft übertragen, um die Crash-Sicherheit zu erhöhen. Die Bemerkungen gelten analog für die bereits thematisierte Fig. 4b und den Verbindungsbereich VB2 und die in ihm enthaltenen Teilbereiche/Instanzen. Der Verbindungsbereich VB1 und der Verbindungsbereich VB2 sind, als Teile des symmetrisch aufgebauten Führerkabinenmoduls F, ebenfalls symmetrisch aufgebaut.

Die Übertragung von Zugkräften im Falle eines Crashs - insbesondere der genannten Crash-Situation - in positiver z-Richtung stellt allgemein einen wesentlichen Vorteil der erfindungsgemäßen Anordnung dar.

Fig. 5a zeigt eine alternative Geometrie am Verbindungsbereich VB1, die der Geometrie, die in Fig. 4a dargestellt wird, ähnelt. Die erste Ausnehmung A1 besteht nun nicht aus einer vertikalen Fortführung einer Außenhülle der ersten Seitenwand SW1, sondern besteht in einem nach außen in positiver Fahrzeugquerrichtung y hervorgewölbtem Materialverlauf. Hierdurch wird eine verbesserte Biegesteifigkeit bei Biegung um die Fahrzeuglängsrichtung x erreicht. Biegemomente können im Falle eines Crashs, insbesondere im Falle eines Frontal-Crashs mit Sattelaufliegern oder Anhängern, ebenfalls auftreten. Die Bemerkungen gelten analog für die Fig. 5b und den Verbindungsbereich VB2 und die in ihm enthaltenen Teilbereiche/Instanzen.

Fig. 6a zeigt eine weitere alternative Geometrie am Verbindungsbereich VB1, die der Geometrie, die in Fig. 5a dargestellt wird, ähnelt. Die Unterkante U1 der ersten Seitenwand SW1 verläuft schräg, der Verlauf weist Komponenten in der Fahrzeughochrichtung z und der Fahrzeugquerrichtung y auf. Eine komplementäre Fläche am ersten Bodenträger BT1 verläuft ebenfalls schräg. Die erste Ausnehmung A1 und die erste komplementäre Ausnehmung KA1 besitzen außerdem verhältnismäßig geringe Ausdehnungen in der Fahrzeugquerrichtung y. Diese Bauform erlaubt eine einfache Montage, eine besonders gute Biegesteifigkeit sowie eine erhöhte Zugfestigkeit in der Fahrzeughochrichtung z. Die Bemerkungen gelten analog für die Fig. 6b und den Verbindungsbereich VB2 und die in ihm enthaltenen Teilbereiche/Instanzen.

Fig. 7. zeigt den Frontverbindungsbereich FVB der erfindungsgemäßen Anordnung 11, der dem Frontverbindungsbereich FVB der erfindungsgemäßen Anordnung 1 entspricht, in einem Längsschnitt. Der Bodenbereich BB wird mithilfe der Schraubverbindungen SCH2 (alternativ: Bolzenverbindungen) mit der ersten Quertraverse QT1 verbunden. Mehrere Schraubverbindungen und/oder Bolzenverbindungen können sich entlang der Breite des Frontverbindungsbereichs FVB erstrecken. Die erste Quertraverse QT1 besitzt einen Quervorsprung QTA, der als Querabsatz ausgestaltet ist. "Quer" bedeutet, dass er sich in Querrichtung erstreckt, z. B. über die gesamte Breite der Quertraverse QT1. Der Quervorsprung QTA dient insbesondere zur Erhöhung der Biegesteifigkeit (in Bezug auf Biegungen um die Fahrzeugquerrichtung y) und der Festigkeit im Hinblick auf Zugkräfte. Zudem erleichtert er die Montage der ersten Quertraverse QT1. Alternativ oder zusätzlich werden über die erste Quertraverse QT1 Lasten, und insbesondere Kräfte und/oder Drehmomente, im Fall eines Crash übertragen, insbesondere auf den Bodenbereich BB. Der Quervorsprung QTA erhöht dabei die maximal übertragbare Last und/oder die von der ersten Quertraverse QT1 absorbierbare Crash-Energie. Der Quervorsprung QTA greift in eine komplementäre Querausnehmung QTN im Bodenbereich BB ein, wodurch die Verbindung stabilisiert wird.

Fig. 8 zeigt einen Teilbereich der erfindungsgemäßen Anordnung 1. Er entspricht einem Längsschnitt am ersten Längsträger-Verbindungsbereich LVB1 kurz oberhalb des ersten Türausschnitts T1 mit Blickrichtung nach unten. Zwischen dem umlaufenden Träger UT und einem angrenzenden Teil des Wagenkastens sind Schraubverbindungen SCH1 und alternativ Bolzenverbindungen vorgesehen. Der umlaufende Träger UT kann mithilfe von Schweißverbindungen mit dem ersten Längsträger LT1 verbunden sein. Alternativ können auch an dieser Stelle mechanische Verbindungen vorgesehen sein, ähnlich wie die Schraubverbindungen SCH11 (siehe Fig. 3a, 3b) oder Bolzenverbindungen, die sich zwischen dem Längsträger LT1 und dem umlaufenden Träger UT bei der erfindungsgemäßen Anordnung 11 befinden.

Fig. 9 zeigt eine Ausgestaltung des erfindungsgemäßen Verfahrens. In einem ersten Schritt S1 wird auf einen erfindungsgemäßen Wagenkasten, der der Wagenkasten W sein kann, ein Führerkabinenmodul, das das Führerkabinenmodul F mindestens teilweise sein kann, entgegen der Vorwärtsfahrtrichtung des späteren Schienenfahrzeugs (die der Fahrzeuglängsrichtung x entsprechen kann) eingeschoben. Hierbei können sich die Ausnehmungen und Vorsprünge in den Verbindungsbereichen VB1 und VB2 bereits - mindestens in einem letzten Teilschritt des Einschiebevorgangs - im Eingriff befinden. Hierdurch kann der Einschiebevorgang erleichtert werden, sodass eine Vorzentrierung des Führerkabinenmoduls gegeben ist. In einem zweiten Schritt S2 erfolgt eine Fixierung des Führerkabinenmoduls F mithilfe von mechanischen Verbindungen, z. B. Bolzenverbindungen oder Schraubverbindungen, die zum Beispiel die Schraubverbindungen SCH1, SCH11 oder SCH2 sein können.

Fig. 10 zeigt eine weitere Ausgestaltung einer erfindungsgemäßen Anordnung 101. Nur die linke Hälfte ist dargestellt, wobei der Aufbau der Anordnung symmetrisch ist und die beschriebenen Teile und Merkmale entsprechend auf der rechten Seite der Anordnung symmetrisch ebenfalls vorgesehen sind. Als Teil eines Wagenkastens W ist ein erster Bodenträger BT101 vorgesehen. In einem ersten Verbindungsbereich VB101 ist eine erste Seitenwand SW101 mit dem ersten Bodenträger BT101 und somit mit dem Wagenkasten W verbunden. Der Bodenträger BT101 ist Teil des Wagenkastens W. Ein erster Türausschnitt T101 ist vorgesehen.

Fig. 11a und Fig. 11b zeigen den ersten Verbindungsbereich VB101 am Türausschnitt T101 (vgl. Fig. 10) aus Perspektiven von hinten nach vorne (in Bezug auf ein Schienenfahrzeug, in das der Wagenkasten W integriert wird). Ein erster Vorsprung V101 von der ersten Seitenwand SW101 greift in eine erste komplementäre Ausnehmung KA101 des Bodenträgers BT101. Ein erster komplementärer Vorsprung KV101 des Bodenträgers BT101 greift in eine erste Ausnehmung A101 (siehe Fig. 11b und auch Fig. 13) der ersten Seitenwand SW101. Ein dritter Vorsprung V103 der ersten Seitenwand SW101, der sich in seiner kleinen Ausdehnung genau in der Fahrzeughochrichtung z und in seiner großen Ausdehnung genau in der Fahrzeuglängsrichtung x erstreckt, greift in eine dritte komplementäre Ausnehmung KA103 des Bodenträgers BT101 ein. Ein Spalt HS101 (also ein Abstand) in Vertikalrichtung ist vorgesehen, um statische Überbestimmtheit zu vermeiden, sodass der dritte Vorsprung V103 ein Tal der dritten komplementären Ausnehmung KA103 nicht berührt.

Fig. 12 zeigt den Bodenträger BT101 im Detail. Die dritte komplementäre Ausnehmung KA103 verläuft genau in der Fahrzeuglängsrichtung x, wobei der Wagenkasten W entlang der Fahrzeuglängsrichtung x nach hinten hin (entgegen der Vorwärtsfahrtrichtung des Schienenfahrzeugs) breiter wird. An der dritten komplementären Ausnehmung KA103 ist eine komplementäre Kraftübertragungsfläche KKF vorgesehen, die komplementär zu einer Kraftübertragungsfläche KF (siehe Fig. 13) der Seitenwand SW101 ist.

Fig. 13 zeigt die erste Seitenwand SW101 an ihrer Unterseite. Der dritte Vorsprung V103 ist ersichtlich, ebenfalls die erste Ausnehmung A101, die erst ein Stück versetzt nach vorne beginnt. Ebenfalls ist der erste Vorsprung V101 zu erkennen. Am dritten Vorsprung V103 ist die Kraftübertragungsfläche KF ausgeformt. Die Kraftübertragungsfläche KF hat mindestens in einem Teilbereich eine Flächennormale, die einen Anteil (eine Komponente) in der Fahrzeuglängsrichtung x aufweist. Das kann heißen, dass die Kraftübertragungsfläche KF sich mindestens teilweise oder mindestens in einer geometrischen Komponente entlang einer y-z-Ebene erstreckt und demnach Längskräfte in den Wagenkasten W über die komplementäre Kraftübertragungsfläche KKF weiterleiten kann, insbesondere Längskräfte, die bei Frontaufprallsituationen (z. B.) Crashs mit Sattelaufliegern oder Anhängern) auftreten können. Zudem ist der Zusammenbau erleichtert, denn die komplementäre Kraftübertragungsfläche KKF kann die Funktion eines Anschlags beim Heraufschieben der ersten Seitenwand SW101 auf den Wagenkasten W haben. Das heißt, die Seitenwand SW101 kann durch Aufschieben bis zum Anschlag leicht in eine vorgesehene Montageposition gebracht werden.

Fig. 14 zeigt einen Längsschnitt durch den Verbindungsbereich 22 einer insbesondere linken Seitenwand 20 eines Führerkabinenmoduls und eines seitenwandartigen Teils 21 eines Wagenkastens. Die Seitenwand 20 liegt über dem seitenwandartigen Teil 21 und fluchtet mit diesem. Beide Teile sind in der konkret dargestellten Ausführungsform als Strangpressprofile mit Hohlkammern ausgebildet, insbesondere als Strangpressprofile aus Aluminium-Material (d. h. Material, das nicht ausschließlich aus Aluminium besteht, sondern für Aluminium-Strangpressprofile übliche weitere Materialanteile hat).

Fig. 15 zeigt eine vergrößerte Teildarstellung des Verbindungsbereichs 22. Im Bereich einer Unterkante der Seitenwand 20 ist ein erster Vorsprung 23 ausgebildet, der sich von oben nach unten verlaufend in eine erste komplementäre Ausnehmung 24 des seitenwandartigen Teils 21 hinein erstreckt. Die Unterkante der Seitenwand 20 wird daher durch den ersten Vorsprung 23 und seitlich von dem ersten Vorsprung 23 verlaufende nach unten weisende Oberflächen der Seitenwand 20 gebildet.

Die Seitenränder der Ausnehmung 24 verhindern, dass sich die Seitenwand 20 und das seitenwandartige Teil 21 beim Einwirken von äußeren Kräften (z. B. während eines Aufpralls eines LKW Fahrzeuges) voneinander trennen. Jedenfalls bei solchen Kräften, für die die Verbindung ausgelegt ist, verlässt der erste Vorsprung 23 die Ausnehmung 24 nicht.

### Bezugszeichenliste:

1: erfindungsgemäße Anordnung
11: erfindungsgemäße Anordnung
20: Seitenwand
21: seitenwandartiger Teil des Wagenkastens
22: Verbindungsbereich
23: erster Vorsprung
24: erste Ausnehmung
101: erfindungsgemäße Anordnung
A1: erste Ausnehmung
A101: erste Ausnehmung
A2: zweite Ausnehmung
BB: Bodenbereich
BT1: erster Bodenträger
BT101: erster Bodenträger
BT2: zweiter Bodenträger
F: Führerkabinenmodul
FVB: Frontverbindungsbereich
HS: horizontale Spalte (Abstände)
KA1: erste komplementäre Ausnehmung
KA101: erste komplementäre Ausnehmung
KA103: dritte komplementäre Ausnehmung
KA2: zweite komplementäre Ausnehmung
KF: Kraftübertragungsfläche
KKF: komplementäre Kraftübertragungsfläche
KV1: erster komplementärer Vorsprung
KV101: erster komplementärer Vorsprung
KV2: zweiter komplementärer Vorsprung
LT1: erster Längsträger
LT2: zweiter Längsträger
LVB1: erster Längsträger-Verbindungsbereich
LVB2: zweiter Längsträger-Verbindungsbereich
QT1: erste Quertraverse
QT2: zweite Quertraverse
QTA: Quervorsprung
QTN: Querausnehmung
S1: erster Schritt
S2: zweiter Schritt
SCH1: Schraubverbindungen
SCH11: Schraubverbindungen
SCH2: Schraubverbindungen
SW1: erste Seitenwand
SW101: erste Seitenwand
SW2: zweite Seitenwand
T1: erster Türausschnitt
T101: erster Türausschnitt
T2: zweiter Türausschnitt
U1: Unterkante
U2: Unterkante
UT: umlaufender Träger
V1: erster Vorsprung
V101: erster Vorsprung
V103: dritter Vorsprung
V2: zweiter Vorsprung
VB1: erster Verbindungsbereich
VB101: erster Verbindungsbereich
VB2: zweiter Verbindungsbereich
VS: vertikale Spalte (Abstände)
VS101: vertikaler Spalt (Abstand)
W: Wagenkasten
x: Fahrzeuglängsrichtung
y: Fahrzeugquerrichtung
z: Fahrzeughochrichtung

## Patentansprüche

1. Anordnung (1; 11;101) für ein Schienenfahrzeug, aufweisend ein Führerkabinenmodul (F) und einen Wagenkasten (W),
wobei das Führerkabinenmodul (F) eine erste Seitenwand (SW1;SW101) und eine zweite Seitenwand (SW2) aufweist,
wobei die erste Seitenwand (SW1; SW101) sich auf der linken Fahrzeugseite befindet und die zweite Seitenwand (SW2) sich auf der rechten Fahrzeugseite befindet,
wobei an der ersten Seitenwand (SW1;SW101) eine erste Ausnehmung (A1;A101) und/oder ein erster Vorsprung (V1;V101) vorgesehen ist/sind,
wobei die erste Ausnehmung (A1;A101) und/oder der erste Vorsprung (V1;V101) jeweils eine Längsausdehnung aufweist/aufweisen, die sich entlang einer Fahrzeuglängsrichtung (x) erstreckt, und jeweils eine Querausdehnung aufweist/aufweisen, die sich entlang einer Fahrzeugquerrichtung (y) erstreckt,
wobei der Wagenkasten (W) einen ersten komplementären Vorsprung (KV1;KV101) aufweist, der sich in die erste Ausnehmung (A1;A101) erstreckt, und/oder der Wagenkasten (W) eine erste komplementäre Ausnehmung (KA1;KA101) aufweist, in die sich der erste Vorsprung (V1;V101) erstreckt,
wobei an der zweiten Seitenwand (SW2) eine zweite Ausnehmung (A2) und/oder ein zweiter Vorsprung (V2) vorgesehen ist/sind,
wobei die zweite Ausnehmung (A2) und/oder der zweite Vorsprung (V2) jeweils eine Längsausdehnung aufweist/aufweisen, die sich entlang einer Fahrzeuglängsrichtung (x) erstreckt, und jeweils eine Querausdehnung aufweist/aufweisen, die sich entlang einer Fahrzeugquerrichtung (y) erstreckt,
wobei der Wagenkasten (W) einen zweiten komplementären Vorsprung (KV2) aufweist, der sich in die zweite Ausnehmung (A2) erstreckt, und/oder der Wagenkasten (W) eine zweite komplementäre Ausnehmung (KA2) aufweist, in die sich der zweite Vorsprung (V2) erstreckt.

2. Anordnung (1;11;101) gemäß Anspruch 1, **dadurch gekennzeichnet,**
- **dass** die Längsausdehnung der ersten Ausnehmung (A1;A101) größer ist als die Querausdehnung der ersten Ausnehmung (A1;A101) und/oder die Längsausdehnung des ersten Vorsprungs (V1;V101) größer ist als die Querausdehnung des ersten Vorsprungs (V1;V101) und/oder
- **dass** die Längsausdehnung der zweiten Ausnehmung (A2) größer ist als die Querausdehnung der zweiten Ausnehmung (A2) und/oder die Längsausdehnung des zweiten Vorsprungs (V2) größer ist als die Querausdehnung des zweiten Vorsprungs (V2).

3. Anordnung (1;11;101) gemäß einem der Ansprüche 1-2, **dadurch gekennzeichnet,**
- **dass** die erste Ausnehmung (A1;A101) und/oder der erste Vorsprung (V1;V101) sich an einer Unterkante (U1) der ersten Seitenwand (SW1;SW101) befindet/befinden und/oder
- **dass** die zweite Ausnehmung (A2) und/oder der zweite Vorsprung (V2) sich an einer Unterkante (U2) der zweiten Seitenwand (SW2) befindet/befinden.

4. Anordnung (1;11;101) gemäß einem der Ansprüche 1-3, **dadurch gekennzeichnet, dass**
- die erste Ausnehmung (A1;A101) und die zweite Ausnehmung (A2) und/oder
- der erste Vorsprung (V1;V101) und der zweite Vorsprung (V2)
symmetrisch ausgestaltet sind, wenn die Anordnung (1;11;101) in einem Querschnitt durch den Wagenkasten (W) betrachtet wird.

5. Anordnung (1;11;101) gemäß einem der Ansprüche 1-4, **dadurch gekennzeichnet, dass**
- an der ersten Ausnehmung (A1;A101) und/oder an dem ersten Vorsprung (V1;V101) sowie
- an der zweiten Ausnehmung (A2) und/oder an dem zweiten Vorsprung (V2) entweder mechanische Verbindungen vorgesehen sind, die die erste Seitenwand (SW1; SW101) oder die zweite Seitenwand (SW2) mit dem Wagenkasten (W) verbinden, oder keine Verbindungen vorgesehen sind, die die erste Seitenwand (SW1; SW101) oder die zweite Seitenwand (SW2) mit dem Wagenkasten (W) verbinden.

6. Anordnung (1;11;101) gemäß einem der Ansprüche 1-5, **dadurch gekennzeichnet, dass**
- zwischen dem ersten Vorsprung (V1;V101) und der ersten komplementären Ausnehmung (KA1;KA101) und/oder zwischen der ersten Ausnehmung (A1;A101) und dem ersten komplementären Vorsprung (KV1;KV101) und/oder
- zwischen dem zweiten Vorsprung (V2) und der zweiten komplementären Ausnehmung (KA2) und/oder zwischen der zweiten Ausnehmung (A2) und dem zweiten komplementären Vorsprung (KV2)
jeweils ein Abstand (VS;VS101) in einer Fahrzeugquerrichtung (y) und/oder ein Abstand (HS) in einer Fahrzeughochrichtung (z) vorgesehen ist.

7. Anordnung (1;11;101) gemäß einem der Ansprüche 1-6, **dadurch gekennzeichnet, dass**
- die erste Seitenwand (SW1;SW101) eine erste Kontaktfläche aufweist und die zweite Seitenwand (SW2) eine zweite Kontaktfläche aufweist, und
- der Wagenkasten (W) eine erste komplementäre Kontaktfläche aufweist, die der ersten Kontaktfläche gegenüberliegt, und der Wagenkasten (W) eine zweite komplementäre Kontaktfläche aufweist, die der zweiten Kontaktfläche gegenüberliegt.

8. Anordnung (1;11;101) gemäß einem der Ansprüche 1-7 **dadurch gekennzeichnet, dass** das Führerkabinenmodul (F) eine Quertraverse (QT1) aufweist, die in einem Frontbereich mit dem Wagenkasten (W) verbunden ist, insbesondere mithilfe von mechanischen Verbindungen (SCH2).

9. Anordnung (1;11;101) gemäß Anspruch 8, **dadurch gekennzeichnet, dass** am Führerkabinenmodul (F) eine Querausnehmung oder ein Quervorsprung vorgesehen ist, die/der mit einem komplementären Quervorsprung oder einer komplementären Querausnehmung am Wagenkasten (W) in gegenseitigem Eingriff steht.

10. Anordnung (1;11;101) gemäß einem der Ansprüche 1-9 **dadurch gekennzeichnet, dass** das Führerkabinenmodul (F) einen ersten oberen Längsträger (LT1) auf der linken Fahrzeugseite und einen zweiten oberen Längsträger (LT2) auf der rechten Fahrzeugseite aufweist, wobei der erste obere Längsträger (LT1) in einem linken Dachübergangsbereich mit dem Wagenkasten (W) verbunden ist und der zweite obere Längsträger (LT2) in einem rechten Dachübergangsbereich mit dem Wagenkasten (W) verbunden ist, insbesondere mithilfe von Schaubverbindungen (SCH1; SCH11) oder Bolzenverbindungen.

11. Anordnung (1;11;101) gemäß einem der Ansprüche 1-10, wobei an der ersten Seitenwand (SW1;SW101) ein dritter Vorsprung (V103) und/oder eine dritte Ausnehmung vorgesehen ist, wobei der dritte Vorsprung (V103) und/oder die dritte Ausnehmung jeweils eine Längsausdehnung aufweist, die sich entlang einer Fahrzeuglängsrichtung (x) erstreckt, und eine Vertikalausdehnung aufweist, die sich entlang einer Fahrzeughochrichtung (z) erstreckt,
wobei der Wagenkasten (W) eine dritte komplementäre Ausnehmung (KA103) aufweist, in die sich der dritte Vorsprung (V103) erstreckt, und/oder der Wagenkasten (W) einen dritten komplementären Vorsprung aufweist, der sich in die dritte Ausnehmung erstreckt,
wobei an der zweiten Seitenwand ein vierter Vorsprung und/oder eine vierte Ausnehmung vorgesehen ist, wobei der vierte Vorsprung und/oder die vierte Ausnehmung jeweils eine Längsausdehnung aufweist, die sich entlang einer Fahrzeuglängsrichtung (x) erstreckt, und eine Vertikalausdehnung aufweist, die sich entlang einer Fahrzeughochrichtung (z) erstreckt,
wobei der Wagenkasten (W) eine vierte komplementäre Ausnehmung aufweist, in die sich der vierte Vorsprung erstreckt, und/oder der Wagenkasten (W) einen vierten komplementären Vorsprung aufweist, der sich in die vierte Ausnehmung erstreckt.

12. Anordnung (1;11;101) gemäß Anspruch **11, dadurch gekennzeichnet, dass**
- am dritten Vorsprung (V103) und am vierten Vorsprung und/oder
- an der dritten Ausnehmung und an der vierten Ausnehmung
jeweils eine Kraftübertragungsfläche (KF) angeordnet ist, deren Flächennormale mindestens eine Komponente in einer Fahrzeuglängsrichtung (x) aufweist, wobei
- an der dritten komplementären Ausnehmung (KA103) und der vierten komplementären Ausnehmung und/oder
- am dritten komplementären Vorsprung und am vierten komplementären Vorsprung jeweils eine komplementäre Kraftübertragungsfläche (KKF) angeordnet ist.

13. Anordnung (1;11;101) gemäß einem der Ansprüche 1-12, **dadurch gekennzeichnet, dass**
- sich die erste Ausnehmung (A1;A101) von der zweiten Ausnehmung (A2) und/oder
- sich der erste Vorsprung (V1;V101) von dem zweiten Vorsprung (V2) entlang einer in Bezug auf das Schienenfahrzeug von vorne nach hinten betrachteten Fahrzeuglängsrichtung (x) jeweils voneinander entfernen, insbesondere kontinuierlich voneinander entfernen.

14. Anordnung (1;11;101) gemäß einem der Ansprüche 11-12, **dadurch gekennzeichnet, dass**
- sich die erste Ausnehmung (A1;A101) von der zweiten Ausnehmung (A2) und/oder
- sich der erste Vorsprung (V1;V101) von dem zweiten Vorsprung (V2) entlang einer in Bezug auf das Schienenfahrzeug von vorne nach hinten betrachteten Fahrzeuglängsrichtung (x) jeweils voneinander entfernen, insbesondere kontinuierlich voneinander entfernen, wobei
- der dritte Vorsprung (V103), der vierte Vorsprung, die dritte komplementäre Ausnehmung (KA103) und die vierte komplementäre Ausnehmung und/oder
- die dritte Ausnehmung, die vierte Ausnehmung, der dritte komplementäre Vorsprung und der vierte komplementäre Vorsprung
jeweils in einer Fahrzeuglängsrichtung (x) verlaufen.

15. Anordnung gemäß einem der Ansprüche 1-14, **dadurch gekennzeichnet, dass**
- sich der erste Vorsprung (23) im Bereich einer Unterkante der ersten Seitenwand (20) nach unten in vertikaler Richtung erstreckt und dadurch nach unten in die erste komplementäre Ausnehmung (24) des Wagenkastens hineinragt, oder der erste komplementäre Vorsprung sich im Bereich einer Oberkante des Wagenkastens nach oben in vertikaler Richtung erstreckt und dadurch nach oben in die erste Ausnehmung der ersten Seitenwand hineinragt, und/oder
- sich der zweite Vorsprung im Bereich einer Unterkante der zweiten Seitenwand nach unten in vertikaler Richtung erstreckt und dadurch nach unten in die zweite komplementäre Ausnehmung des Wagenkastens hineinragt, oder der zweite komplementäre Vorsprung sich im Bereich einer Oberkante des Wagenkastens nach oben in vertikaler Richtung erstreckt und dadurch nach oben in die zweite Ausnehmung der zweiten Seitenwand hineinragt.

16. Verfahren zur Herstellung einer Anordnung (1;11;101) für ein Schienenfahrzeug gemäß einem der Ansprüche 1-14, aufweisend folgende Schritte:
- Einschieben des Führerkabinenmoduls (F) mindestens teilweise entgegen der Vorwärtsfahrtrichtung des Schienenfahrzeugs,
- Fixieren des Führerkabinenmoduls (F) am Wagenkasten (W), insbesondere mithilfe von Schaubverbindungen (SCH1, SCH2; SCH11) oder Bolzenverbindungen.

17. Schienenfahrzeug, aufweisend die Anordnung (1;11;101) gemäß einem der Ansprüche 1-14.
